# EUROPÄISCHE PATENTSCHRIFT

(11) **EP 0 864 262 B1**
(45) Veröffentlichungstag und Bekanntmachung des Hinweises auf die Patenterteilung: **22.01.2003**
(21) Anmeldenummer: 98104502.4
(22) Anmeldetag: 12.03.1998
(51) Int. Cl.: A41H 43/04

(54) **Vorrichtung zum Verkleben flächiger Materialien und Hohlprofil-Heizkörper für eine solche Vorrichtung**
Device for gluing flat materials and hollow section heating elements for such a device
Dispositif de collage de matériaux plans et élément chauffant à profil creux pour un tel dispositif

(30) Priorität: 12.03.1997 DE 19710209
(43) Veröffentlichungstag der Anmeldung: 16.09.1998
(73) Patentinhaber: Herbert Meyer GmbH & Co. KG, D-81737 München (DE)
(72) Erfinder: Nissl, Konrad, 92436 Bruck (DE)
(74) Vertreter: Blumbach, Kramer & Partner GbR

(56) Entgegenhaltungen:
- EP-A- 0 451 346
- EP-A- 0 492 683
- EP-A- 0 733 311
- DE-C- 3 734 279
- FR-A- 2 513 177
- GB-A- 2 134 447
- GB-A- 2 237 769

## Beschreibung

Die Erfindung bezieht sich auf eine Vorrichtung zum Verkleben von aus übereinander gelegten flächigen Materialien bestehenden Werkstücken, insbesondere von miteinander zu verklebenden Stoffteilen für Bekleidung (Oberstoff und Einlage), gemäß dem Oberbegriff von Patentanspruch 1 beziehungsweise 2.

Vorrichtungen dieser Art, die in der Bekleidungsindustrie unter dem Namen Fixierpressen bekannt sind, sind beispielsweise durch die Literaturstellen DE 26 48 724 C2 und DE 33 03 504 C2 bekannt.

Bei der Vorrichtung gemäß der DE 26 48 724 C2 bestehen die Heizplatten in den Heizzonen der Heizstation noch aus einstückigen Platten mit zueinander parallelen Aufnahmebohrungen für elektrische Wärmeerzeuger in Form von Heizstäben. Zur Erzielung vorgegebener Aufheizkurven sind die Heizkörper einzeln ansteuerbar ausgeführt und zu Regelzonen zusammengefaßt. Die Überwachung und Regelung der Temperatur einer Regelzone erfolgt mittels Thermostat.

Die Heizstation einer solchen Fixierpresse kann hinsichtlich der Gestaltung ihrer Heizplatten sehr unterschliedlich ausgeführt sein. Je nach ihrer speziellen Anwendung können die Heizplatten nicht nur verschiedene Länge und/oder Breite haben. Vielfach kommen anstelle von ebenen Platten auch in Förderrichtung der Werkstücke leicht sinusförmig oder kreisförmig gekrümmte heizplattenförmige Gebilde zur Anwendung. Um hier für ebene oder gekrümmte Heizplatten eine kostengünstigere Fertigung zu ermöglichen ist es durch die Literaturstelle DE 3303504 C2 bekannt, solche Heizplatten aus mehreren nebeneinander angeordneten Hohlprofil-Heizkörpern zu verwirklichen. Als elektrische Wärmeerzeuger sind auf der Arbeitsflächenrückseite der Hohlprofil-Heizkörper Flächenheizkörper angebracht.

Durch die im Zeitraum zwischen 1983 und 1992 der Öffentlichkeit zugänglich gemachten Prospekte der Anmelderin, nämlich den Prospekt über den Meyer-Fixierautomaten "RPS Quattro-Therm" und den Prospekt über die Meyer-Fixiermaschine "RPS-JUNIOR" sind ebenfalls Fixierpressen bekannt, bei denen die Heizplatten bzw. plattenartigen Heizroste in der Heizstation dieser Fixierpressen aus unmittelbar oder in vorgegebenen Abständen nebeneinander angeordneten Hohlprofil-Heizkörpern bestehen, bei denen die elektrischen Wärmeerzeuger in Aufnahmebohrungen eingeschobene Heizstäbe sind.

In der Praxis kommen in der Bekleidungsindustrie vorwiegend Fixierpressen mit Breiten zwischen ein und zwei Metern zum Einsatz, um wahlweise klein- und großflächige Werkstücke hinter- und nebeneinander auf die Transportbänder auflegen zu können. Werden beispielsweise nur im Mittenbereich eines Transportbandes Werkstücke aufgelegt, deren Materialien sehr empfindlich gegen Übertemperaturen sind, dann kann es leicht vorkommen, daß sie am äußeren Rand versengt werden. Das hat seinen Grund darin, daß sich die Temperatur der Heizplatten in ihren seitlichen Randbereichen gegenüber ihrem Mittenbereich unzulässig erhöht, weil hier im Gegensatz zum Mittenbereich keine Wärme von den Werkstücken abgenommen wird.

Um hier Abhilfe zu schaffen, besteht die Möglichkeit, die elektrischen Wärmeerzeuger in ihrer Erstreckung innerhalb der Hohlprofil-Heizkörper in mehrere Regelzonen, beispielsweise in zwei Randzonen und eine Mittelzone, zu unterteilen. Derartige Spezial-Heizstäbe, sowie die hohe Anzahl von Regelzonen und Regeleinrichtungen erhöhen die Herstellungskosten für solche Pressen außerordentlich. Hinzu kommt, daß dieser zusätzliche Aufwand nur dann zum gewünschten Erfolg führt, wenn im Betrieb der Presse beim Belegen der Transportbänder in deren Breite die vorgegebenen Regelzonenbreiten beachtet werden. Falsches Auflegen der Werkstücke kann im praktischen Betrieb jedoch nicht mit Sicherheit ausgeschlossen werden.

Die FR 2 513 177 A beschreibt eine Doppelbandpresse mit Rollenabtragung mit zwei umlaufenden Stahlbändern, die zwischen sich das zu pressende Gut aufnehmen und dieses mittels oberhalb und unterhalb der einander zugewandten Bandabschnitte angeordneter Druckrollen erhitzen und gleichzeitig zusammenpressen. Die Druckrollen sind auf Steckachsen in Trägerleisten gelagert. Entweder in den Trägerleisten oder in den Steckachsen ist ein Kanal vorgesehen, durch den heißes Ö1 als Heizmittel geleitet wird, um die Druckrollen und über diese die Stahlbänder der Doppelbandpresse aufzuheizen. Alternativ ist es möglich, die Steckachsen, auf denen die Druckrollen gelagert sind, mit einer elektrischen Heizeinrichtung, wie einer Heizspirale, zu versehen. Hierdurch wird die Montage einfacher, weil bei einem Auswechseln der Steckachse nicht auf eine Unterbrechung eines Thermoölkreislaufes geachtet werden muß.

Durch die EP 0 451 346 A ist eine Doppelbandpresse bekannt geworden, bei der die endlosen Bänder durch heiße Platten gebildet sind, die längs des Bandes angeordnet sind und Kanäle für ein Wärmeübertragungsmedium enthalten. Eine elektrische Beheizung dieser Platten ist nicht vorgesehen.

Der Erfindung liegt die Aufgabe zugrunde, für das Erwärmen der Werkstücke in der Heizstation einer Fixierpresse, bei der die Auflegebreite der Werkstücke auf das Transportband je nach zu fixierender Charge verschieden ist, eine weitere, Ausschuß mit Sicherheit vermeidende Lösung anzugeben, bei der in kostengünstiger Weise auf eine Unterteilung der elektrischen Wärmeerzeuger in ihrer Erstreckung in mehrere Regelzonen verzichtet werden kann.

Diese Aufgabe wird durch die Merkmale der Ansprüche 1 und 2 gelöst.

Der Erfindung liegt die Erkenntnis zugrunde, daß sich das geschilderte Problem der ungleichen Temperaturverteilung über die Länge der Hohlprofil-Heizkörper im Betrieb der Presse in Abhängigkeit der Belegbreite des Transportbandes mit Werkstükken in vorteilhafter Weise auch dadurch lösen läßt, daß durch einen zusätzlichen Wärmetransport in Erstreckung der Hohlprofil-Heizkörper diese ungleiche Temperaturverteilung mittels eines Fluids ständig ausgeglichen wird. Zugleich hat diese Maßnahme den weiteren großen Vorteil, daß Wärmeverspannungen in den Hohlprofil-Heizkörpern und hierdurch verursachte Reparaturarbeiten durch auftretende Verwerfungen bei einzelnen Hohlprofil-Heizkörpern auf ein Minimum reduziert werden.

Vorteilhafte Ausgestaltungen der Vorrichtungen mit Hohlprofil-Heizkörpern mit Wärmeerzeugern und Fluidkanälen nach Patentanspruch 1 bzw. 2 sind in den Patentansprüchen 3 bis 26 angegeben.

Anhand von in der Zeichnung dargestellten Ausführungsbeispielen soll die Erfindung im folgenden noch näher erläutert werden. In der Zeichnung bedeuten
Fig. 1 ein erstes Ausführungsbeispiel für eine Fixierpresse in schematischer Darstellung,
Fig. 2 ein zweites Ausführungsbeispiel für eine Fixierpresse in schematischer Darstellung,
Fig. 3 und 4 ein Hohlprofil-Heizkörper mit Verschluß-Endstücken in Seitenansicht und Aufsicht,
Fig. 5 der Schnitt G-G in Fig. 3,
Fig. 6 der Schnitt A-A in Fig. 3,
Fig. 7 der Schnitt B-E in Fig. 3,
Fig. 8 der Schnitt H-H in Fig. 3,
Fig. 9 die Teilansicht einer Hohlprofil-Heizkörperanordnung in Form eines plattenförmigen Heizrostes in perspektivischer Darstellung,
Fig. 10 ein endseitiges Teilstück eines Hohlprofil-Heizkörpers mit einem Schlauchanschlüsse aufweisenden Verschluß-Endstück in perspektivischer Darstellung,
Fig. 11 die Teilansicht einer Hohlprofil-Heizkörperanordnung in Form einer Heizplatte in perspektivischer Darstellung,
Fig. 12 ein weiterer Teilausschnitt einer Heizplatte entsprechend Fig. 11 in perspektivischer Darstellung,
Fig. 13 eine schematische Darstellung mehrerer Hohlprofil-Heizkörperanordnungen zur Erläuterung verschiedener Fluidkreisläufe,
Fig. 14 eine schematische Darstellung einer in zwei Regelzonen unterteilten Hohlprofil-Heizkörperanordnung mit Darstellung vo Steuer- und Regelkreisen
Fig. 15 und 16 weitere schematische Darstellungen von mehreren Hohlprofil-Heizkörperanordnungen zur Erläuterung von Fluidkreisläufen,
Fig. 17 bis 21 verschiedene vorteilhafte Querschnittsprofile von Hohlprofil-Heizkörpern.

Die in Fig. 1 dargestellte Fixierpresse 1 ist lediglich ein Beispiel für einen ersten Ausführungstyp solcher Pressen. Die Fixierpresse 1 weist von rechts nach links eine Auflegestation 2 eine Heizstation 3, die hierbei lediglich eine Heizzone hat, eine Preßstation 4 und eine Kühlstation 5 auf. Die an der Auflegestation 2 auf das untere Transportband 6 aufgelegten Werkstücke 7 werden in Pfeilrichtung zwischen dem unteren Transportband 6 und dem oberen Transportband 8 zunächst in der Heizstation 3 auf eine vorgegebene Temperatur aufgeheizt, bei der sich der Klebstoff zwischen den aus übereinandergelegten flächigen Materialien bestehenden Werkstücke 7 annähernd verflüssigt. Anschließend erfolgt die Verklebung beim Durchlauf der Werkstücke 7 durch die aus zwei übereinander angeordneten Preßwalzen 9 bestehende Preßstation 4. In der sich an die Preßstation 4 anschließenden Kühlstation 5 werden die Werkstücke 7 wiederum abgekühlt und am Ende der Fixierpresse 1 abgenommen. Die Transportbänder 6 und 8, die kontinuierlich mit gleicher Geschwindigkeit umlaufen, haben einen gemeinsamen Antrieb 10 und sind über Umlenk- und Spannrollen geführt, die in Fig. 1 nicht näher bezeichnet sind.

Die Heizstation weist oberhalb und unterhalb der Transportbänder 6 und 8 jeweils eine Hohlprofil-Heizkörperanordung 11 in Form eines in der Förderebene der Transportbänder ebenen plattenartigen Heizrostes auf. In gleicher Weise besteht die Kühlstation aus einer oberhalb und unterhalb der Transportbänder 6 und 8 angeordneten Hohlprofil-Heizkörperanordung 12. Die Hohlprofil-Heizkörperanordnungen 12 sind ebenfalls in Form eines in der Förderebene der Transportbänder ebenen plattenartigen Rostes und zwar eines Kühlrostes gestaltet. Die Hohlprofil-Heizkörper der Hohlprofil-Heizkörperanordungen 11 und 12, auf die noch ausführlich einzugehen sein wird, sind bei den Hohlprofil-Heizkörperanordnungen 12 nicht mit Wärmeerzeugern versehen und werden ausschließlich von Kühlwasser durchflossen. Anstelle von in Förderrichtung der Transportbänder 6 und 8 ebenen plattenartigen Heiz- bzw. Kühlrosten könnten diese auch leicht sinusförmig gekrümmt sein.

Die in Fig. 2 dargestellte Fixiermaschine 13 ist ebenfalls lediglich ein Beispiel für einen zweiten Ausführungstyp solcher Pressen. Bei der Fixiermaschine 13 werden die Werkstücke 7 ebenfalls in Pfeilrichtung von links nach rechts, ausgehend von einer Auflegestation 2, zwischen zwei Transportbändern 6 und 8 durch eine Heizstation 3 und eine Preßstation 4 hindurch zu einer Abnahmestation 14 geführt. Bei der hier ebenfalls nur eine Heizzone aufweisenden Heizstation 3 ist auf einem Gestell 15 eine Trommelwalze 17 montiert, die von einem Antrieb 16 mit gleicher Geschwindigkeit wie die Transportbänder 6 und 8 umläuft. Um die obere Hälfte der Trommelwalze 17 sind die beiden Transportbänder 6 und 8 mit den sich zwischen ihnen befindlichen Werkstücken 7 herumgeführt. Oberhalb der Transportbänder 6 und 8 befindet sich eine Hohlprofil-Heizkörperanordnung 18 in Form eines in der Förderebene der Transportbänder 6 und 8 kreisförmig gekrümmten plattenartigen Heizrostes. Die Krümmung der Hohlprofil-Heizkörperanordnung 18 ist hierbei an den Durchmesser der Trommelwalze 17 angepaßt. Die Umlenk- und Spannrollen, über die die Transportbänder 6 und 8 geführt sind, sind in Fig. 2 ebenfalls nicht näher bezeichnet.

Die Fig. 3 und 4 zeigen eine bevorzugte Ausführungsform für einen Hohlprofil-Heizkörper in Seitenansicht und in Aufsicht, der mit 19 bezeichnet ist. Ein solcher Hohlprofil-Heizkörper 19 eignet sich hervorragend für den Aufbau von Hohlprofil-Heizkörperanordnungen 11 und 18, wie sie in der Heizstation 3 der in den Fig. 1 und 2 beispielhaft dargestellten Fixierpressen 1 und 13 zur Anwendung kommen.

Wie der in Fig. 3 angegebene und in Fig. 5 dargestellte Schnitt G-G zeigt, besteht der Hohlprofil-Heizkörper 19 aus einem Strangpreßprofil, vorzugsweise einem AluminiumStrangpreßprofil. Der Hohlprofil-Heizkörper 19 weist in seinem mittleren Querschnittsbereich 20 drei zueinander parallele Aufnahmebohrungen 21 auf, die parallel zur Oberseite 22 und Unterseite 23 des Hohlprofil-Heizkörpers 19 nebeneinander angeordnet sind. Die Oberseite 22 des Hohlprofil-Heizkörpers 19 ist dabei die Seite, die in der Fixierpresse den Transportbändern zugewandt ist. Diese Festlegung gilt auch für alle weiteren Figuren. Jede der drei Aufnahmebohrungen 21 nimmt einen Heizstab 24 in sich auf. Weiterhin sind im mittleren Querschnittsbereich 20 in der linken Seitenwand 25 und rechten Seitenwand 26 des Hohlprofil-Heizkörpers 19 jeweils eine Nut 27 mit einem offenen T-Profil vorgesehen. Im unteren Querschnittsbereich 28 des Hohlprofil-Heizkörpers 19 ist ein Fluidkanal 30 und in dessen oberem Querschnittsbereich 29 ein Fluidkanal 31 vorgesehen, die in ihrer Breite an die Breite des Querschnitts 20 des Hohlprofil-Heizkörpers 19 angepaßt sind.

Endseitig ist der Hohlprofil-Heizkörper 19, wie die Fig. 3 und 4 zeigen, mit Verschluß-Endstücken, und zwar am linken Ende mit dem Schlauchanschlüsse 32 und 33 aufweisenden Verschluß-Endstück 34 und am rechten Ende mit dem Verschluß-Endstück 35 versehen. Die Verschluß-Endstücke 34 und 35 sind dabei jeweils unter Zwischenlage einer Flachdichtung 36 bzw. 37 mittels Schrauben 38 am Hohlprofil-Heizkörper 19 gehaltert.

Die Fluidkanäle 30 und 31 sind am rechten Ende des Hohlprofil-Heizkörpers 19 im Verschluß-Endstück 35 miteinander zu einem Ring-Fluidkanal, wie das der in Fig. 3 angegebene und in Fig. 6 dargestellte Schnitt A-A zeigt, verbunden. Hierzu sind in das Verschluß-Endstück 35, wie der in Fig. 3 angezeigte und in Fig. 8 dargestellte Schnitt H-H zeigt, zwei Verbindungskanäle 39 eingearbeitet, von denen in Fig. 6 jedoch nur einer sichtbar ist. Jeder der beiden Verbindungskanäle 39 besteht aus einer vertikalen Bohrung 40 und zwei hierin einmündende horizontale Bohrungen 41 und 42. Die horizontale Bohrung 41 stellt dabei die Verbindung zum Fluidkanal 30 und die horizontale Bohrung 42 die Verbindung zum Fluidkanal 31 her. An der Oberseite des Verschluß-Endstücks 35 sind die vertikalen Bohrungen 40 jeweils mit einem Schraubstopfen 43 verschlossen.

Wie der in Fig. 3 angegebene und in Fig. 7 dargestellte Schnitt B-B zeigt, sind in gleicher Weise in das linke Verschluß-Endstück 34 ein Verbindungskanal 44 für die Verbindung des Fluidkanals 30 mit dem Schlauchanschluß 32 und ein Verbindungskanal 45 für die Verbindung des Fluidkanals 31 mit dem Schlauchanschluß 33 eingearbeitet. Der Verbindungskanal 44 besteht aus einer vertikalen Bohrung 46 und einer hierin einmündenden horizontalen Bohrung 47, die die Verbindung zwischen dem Fluidkanal 30 und der vertikalen Bohrung 46 herstellt. In gleicher Weise besteht der Verbindungskanal 45 aus einer vertikalen Bohrung 48 und einer hierin einmündenden horizontalen Bohrung 49, die die Verbindung zwischen dem Fluidkanal 31 und der vertikalen Bohrung 48 herstellt. Die Schlauchanschlüsse 32 und 33 sind in Bohrungen 50 und 51 einer Platte 52 eingesetzt, die unter Zwischenlage einer Flachdichtung 53 auf die Oberseite des Verschluß-Endstücks 34 so aufgesetzt ist, daß einerseits die Bohrung 50 mit der Bohrung 46 und andererseits die Bohrung 51 mit der Bohrung 48 fluchtet. Die Befestigung der Platte 52 an dem Verschluß-Endstück ist, wie Fig. 4 zeigt, mit Schrauben 38 vorgenommen.

Die Aufnahmebohrungen 21 für die Heizstäbe 24 sind, wie Fig. 8 noch besonders verdeutlicht, auch in den Verschluß-Endstücken 34 und 35 vorhanden. Durch sie hindurch können die Heizstäbe 24 mit ihren endseitigen Anschlüssen auf beiden Seiten des mit den Verschluß-Endstücken 34 und 35 versehenen Hohlprofil-Heizkörpers 19 herausragen.

Eine in Fig. 9 teilweise perspektivisch dargestellte Hohlprofil-Heizkörperanordnung 11, wie sie in Fig. 1 schematisch dargestellt ist, besteht aus einem Tragrahmen in Form eines Gitterrahmens 54, an dessen Unterseite die Hohlprofil-Heizkörper 19 gehaltert sind. In Fig. 9 sind bei den Hohlprofil-Heizkörpern 19 aus Gründen einer vereinfachten Darstellung die Verschluß -Endstücke 34 und 35 weggelassen. Es ist jedoch festzuhalten, daß die Verschluß-Endstücke 34 mit den Schlauchanschlüssen 32 und 33 auf die vorderen Enden mit den sichtbaren Stirnseiten der Hohlprofil-Heizkörper 19 aufzuschrauben sind. Der Gitterrahmen 54 hat zwei Längsrahmen 55, an denen in hierzu senkrechter Ausrichtung Gitterstäbe 56 in einem vorgegebenen gegenseitigen Abstand befestigt sind. An der Unterseite der Gitterstäbe 56 sind für die Halterung der Hohlprofil-Heizkörper 19 U-förmige Spannpratzen 57 mit hakenförmigen Profilköpfen 58 befestigt. Für den Eingriff der Spannpratzen 57 mit ihren hakenförmigen Profilköpfen 58 in die Nuten 27 der Hohlprofil-Heizkörper 19, und zwar von deren Unterseite 23 her, sind auf beiden Seiten der Hohlprofil-Heizkörper 19 Stecknuten 59 vorgesehen, die jeweils von der Unterseite 23 bis in die Nut 27 herabreichen. Mit Hilfe der Stecknuten 59 werden die Hohlprofil-Heizkörper 19 von unten in die Spannpratzen 57 eingesetzt und anschließend zur Herstellung einer lösbaren Verriegelung in Pfeilrichtung wenigstens soweit verschoben, daß die Hohlprofil-Heizkörper 19 in ihren Nuten 27 in den Profilköpfen 58 der Spannpratzen 57 geführt und gehaltert sind. Zur Fixierung der lösbaren Verriegelung der Hohlprofil-Heizkörper 19 in den Spannpratzen 57 am Gitterrahmen 54, ist an dem Ende der Hohlprofil-Heizkörper 19, an dem das Verschluß-Endstück 34 mit den Schlauchanschlüssen 32 und 33 angeschraubt ist, ein Halteblech 60 vorgesehen. Wie Fig. 9 erkennen läßt, sind diese Haltebleche 60 am vorderen Gitterstab 56 angeschraubt und greifen mit ihrem unteren Rand in eine Nut 61 in der Unterseite 23 der Hohlprofil-Heizkörper 19 ein.

In Fig. 10 ist nochmals das eine Ende eines Hohlprofil-Heizkörpers 19 an das das Verschluß-Endstück 34 mit den Schlauchanschlüssen 32 und 33 aufgeschraubt ist, dargestellt. Bei der hier gezeigten Variante für die Fixierung der lösbaren Verriegelung mittels eines Halteblechs 60 ist das mit seinem unteren Rand in die Nut 61 in der Unterseite 23 des Hohlprofil-Heizkörpers 19 eingreifende Halteblech 60 unmittelbar an der ihm nahen Spannpratze 57 befestigt. Das Verschluß-Endstück 34 stellt ebenfalls eine Variante zu der in den Fig. 3 bis 8 dargestellten Ausführungform dar. Hier sind nämlich die Schlauchanschlüsse 32 und 33 nicht über eine angeschraubte Platte 52 sondern unmittelbar in das Verschluß-Endstück 34 eingesetzt.

Während die in Fig. 9 dargestellte Hohlprofil-Heizkörperanordnung 11 in Form eines plattenförmigen Heizrostes gestaltet ist, ist die in Fig. 11 ebenfalls teilweise und perspektivisch dargestellte Hohlprofil-Heizkörperanordnung 11 in Form einer Heizplatte gestaltet, bei der die Hohlprofil-Heizkörper 19 unmittelbar nebeneinander angeordnet sind. Fig. 12 zeigt hiervon einen vergrößerten Teilausschnitt ohne Gitterrahmen 54. Entsprechend Fig. 9 sind auch hier die Hohlprofil-Heizkörper 19 in an den Gitterstäben 56 des Gitterrahmens 54 befestigten U-förmigen Spannpratzen 62 gehaltert. Im Unterschied zu den Spannpratzen 57 mit seitlich aufeinander zu ausgerichteten hakenförmigen Profilköpfen 58, erstrecken sich die an den freien Enden der Schenkel der Spannpratzen 62 vorgesehenen Profilköpfe 63 in zueinander paralleler Ausrichtung parallel zu den Nuten 27 in den Seitenwänden 25 und 26 der Hohlprofil-Heizkörper 19. Zum Eingriff der Spannpratzen 62 mit ihren Profilköpfen 63 in die Nuten 27 sind auch hier die Hohlprofil-Heizkörper 19 auf beiden Seiten mit Stecknuten 64 versehen, die zur Unterseite 23 der Hohlprofil-Heizkörper 19 offen sind. Hierbei bilden jeweils zwei Stecknuten 64 zweier aneinandergrenzende Hohlprofil-Heizkörper 19 - siehe Fig. 12 - einen Steckkanal 65 für einen ein H-Profil aufweisenden Profilkopf 63. Das H-Profil des Profilkopfes 63 ergibt sich durch das offene T-Profil der Nuten 27, wenn, wie das Fig. 12 besonders deutlich zeigt, zwei Hohlprofil-Heizkörper 19 in gleicher Höhe unmittelbar aneinandergrenzen und sich dabei aus den beiden offen T-Profilen der aneinandergrenzenden Nuten 27 ein geschlossenes H-Profil ergibt.

Mit Hilfe der Steckkanäle 65 werden die Hohlprofil-Heizkörper 19 von unten in die Spannpratzen 62 eingesetzt und anschließend zur Herstellung einer lösbaren Verriegelung in Pfeilrichtung wenigstens soweit verschoben, daß die Hohlprofil-Heizkörper 19 in ihren Nuten 27 in den Profilköpfen 63 der Spannpratzen 62 geführt und gehaltert sind. Zur Fixierung der lösbaren Verriegelung der Hohlprofil-Heizkörper 19 in den Spannpratzen 62 am Gitterrahmen 54 ist hier an dem Ende der Hohlprofil-Heizkörper 19, an dem das Verschluß-Endstück 34 mit den Schlauchanschlüssen 32 und 33 angeschraubt ist, jeweils von oben ein Sperrstift 66 in den freien Teil des Steckkanals 65 eingesetzt.

Fig. 13 zeigt nochmals eine Fixierpresse 1 entsprechend Fig. 1 mit einer Heizstation 3, einer Preßstation 4 und einer Kühlstation 5 in noch weiter schematisierter Darstellung zur Erläuterung von Regelzonen. Es sei angenommen, daß jede der beiden Hohlprofil-Heizkörperanordnungen 11 in der Heizstation 3 eine Regelzone RZ 1 mit einem eine Fluidpumpe 67 aufweisenden Fluidkreislauf 68 darstellt. Die Hohlprofil-Heizkörperanordnungen 11 sollen dabei von Hohlprofil-Heizkörpern 19 entsprechend dem in den Fig. 3 bis 8 dargestellten Ausführungsbeispiel Gebrauch machen, bei dem die beiden Fluidkanäle 30 und 31 - siehe Fig. 5 - am einen Ende der Hohlprofil-Heizkörper 19 zu einem Ring-Fluidkanal verbunden sind. In diesen Regelzonen RZ 1 werden die vier Hohlprofil-Heizkörper 19 aufweisenden Hohlprofil-Heizkörperanordnungen 11 vom Fluid in Reihe, beginnend jeweils mit derem ersten Hohlprofil-Heizkörper 19 in Transportrichtung der Transportbänder 6 und 8 und endend mit derem in Transportrichtung der Transportbänder 6 und 8 letzten Hohlprofil-Heizkörper 19, durchflossen. Für den mittels des Fluids ermöglichten Ausgleichs-Wärmetransport in Erstreckung der Hohlprofil-Heizkörper 19 ist es im allgemeinen vorteilhaft, wenn das Fluid - siehe Fig. 5 - zuerst den Fluidkanal 30 im unteren Querschnittsbereich 28 und anschließend den Fluidkanal 31 im oberen Querschnittsbereich eines Hohlprofil-Heizkörpers 19 durchströmt.

In der Kühlstation 5 bildet jede der beiden Hohlprofil-Heizkörperanordnungen 12 ebenfalls eine Regelzone RZ 2. Das Kühlmittel kann hier in jedem Hohlprofil-Heizkörper 19 - siehe Fig. 5 - nicht nur dessen Fluidkanäle 30 und 31 sondern auch dessen Aufnahmebohrungen 21 durchfließen, da die für Kühlung vorgesehenen Hohlprofil-Heizkörper 19 keine Heizstäbe 24 enthalten.

Wie Fig. 13 erkennen läßt, weisen die die Regelzonen RZ 2 darstellenden Hohlprofil-Heizkörperanordnungen 12 jeweils einen Fluidkreislauf 69 auf, bei dem das Fluid die Fluidkanäle.30 und 31 sowie die Aufnahmebohrungen 21 der Hohlprofil-Heizkörper 19 - siehe Fig. 5 - parallel durchfließt. Hierzu können die in den Fig. 3 bis 7 dargestellten Verschluß-Endstücke 34 und 35 der Hohlprofil-Heizkörper 19 entsprechend anders hinsichtlich der Verbindungskanäle gestaltet und das Verschluß-Endstück 35 beispielsweise zusätzlich mit Schlauchanschlüssen ausgestattet sein.

Fig. 14 zeigt ebenfalls in stark schematisierter Form die Heizstation 3 einer Fixierpresse, die eine Hohlprofil-Heizkörperanordnung 70 aufweist. Die Hohlprofil-Heizkörperanordnung 70 ist in zwei Regelzonen RZ 3 und RZ 4 unterteilt, von denen die Regelzone RZ 3 drei und die Regelzone RZ 4 vier Hohlprofil-Heizkörper 19 umfaßt. Die Fluidkreisläufe 71 und 72 mit den Fluidpumpen 67 entsprechen den in Fig. 13 dargestellten Fluidkreisläufen 68, sie sind hier jedoch zusätzlich durch die für die Regelung und Steuerung erforderlichen Einrichtungen ergänzt. Jede Regelzone RZ 3 und RZ 4 weist für die Ein-Ausschaltung des Heizstabstromes eine Schaltschütz-Anordnung 73 auf, die auf der Ausgangsseite einer Steuereinrichtung 74 angeordnet ist. Eingangsseitig ist die Steuereinrichtung 74 mit einer Temperatur-Meßsonde 75 für das Fluid und einer weiteren Temperatur-Meßsonde 76 verbunden, die die Außentemperatur eines der Hohlprofil-Heizkörper 19 innerhalb der Regelzone RZ 3 und RZ 4 mißt, verbunden. Da das die Hohlprofil-Heizkörper 19 durchfließende Fluid der Wärmeausdehnung unterliegt, weisen die Fluidkreisläufe 71 und 72 jeweils ein Wärmeausdehnungsgefäß 77 auf. Was hier hinsichtlich der Steuereinrichtung in Regelzonen gesagt ist, trifft natürlich auch für die Fluidkreisläufe 68 und 69 der Regelzonen RZ 1 und RZ 2 in Fig. 13 zu.

Im praktischen Betrieb von Fixierpressen werden vielfach hintereinander mehrere Werkstückchargen bearbeitet, die aufgrund ihrer Beschaffenheit mit verschiedenen Bearbeitungstemperaturen gefahren werden müssen. Dabei kommt es vor, daß die Heizstation der Fixierpresse für eine nachfolgende Werkstückcharge sich zunächst auf eine niedrigere Bearbeitungstemperatur abkühlen muß. Um diesen Vorgang zu beschleunigen, kann in außerordentlich vorteilhafter Weise von einer kurzzeitigen Kühlung des die Hohlprofil-Heizkörper 19 durchfließenden Fluids Gebrauch gemacht werden. Hierzu ist es lediglich erforderlich, das Wärmeausdehnungsgefäß 77 mittels einer bei Bedarf von einem Kühlmittel durchflossenen Ringleitung 78 zu einem Wärmeaustauscher zu erweitern.

Fig. 15 zeigt in schematischer Darstellung ein weiteres Beispiel für die Gestaltung von Regelzonen in der Heizstation 3 einer Fixierpresse. Die Heizstation 3 weist hier sowohl oberhalb als auch unterhalb der Transportbänder 6 und 8 zwei hintereinander angeordnete Hohlprofil-Heizkörperanordnungen 79/80 und 81/82 auf. Die beiden Hohlprofil-Heizkörperanordnungen 79 und 81 oberhalb der Transportbänder 6 und 8 sind gemeinsam in die Regelzone RZ 5 einbezogen. In gleicher Weise sind die beiden Hohlprofil-Heizkörperanordnungen 80 und 82 unterhalb der Transportbänder 6 und 8 gemeinsam in die Regelzone RZ 6 einbezogen. Somit weisen die Hohlprofil-Heizkörperanordnungen 79 und 81 einerseits und die Hohlprofil-Heizkörperanordnungen 80 und 82 andererseits lediglich jeweils einen ihnen gemeinsamen Fluidkreislauf 83 bzw. 84 auf. Die Hohlprofil-Heizkörper 19 der Hohlprofil-Heizkörperanordnungen 79 und 81 sind mit ihren Ring-Fluidkanälen im Fluidkreislauf 83 in Reihe geschaltet. Entsprechendes gilt hinsichtlich der Hohlprofil-Heizkörperanordnungen 80 und 82 in Bezug auf den Fluidkreislauf 84. Die Richtung in der das Fluid im Fluidkreislauf 83 und 84 die Ring-Fluidkanäle der Hohlprofil-Heizkörper 19 durchfließt, entspricht dem Fluß des Fluids in den Fluidkreisläufen 68 der Fig. 13, der dort bereits ausführlich beschrieben worden ist.

Lediglich eine Regelzone RZ 5 oberhalb und eine Regelzone RZ 6 unterhalb der Transportbänder 6 und 8 vorzusehen, vermindert nicht nur den Aufwand an Regeleinrichtungen bei solchen Fixierpressen sondern wirkt auch zugleich in vorteilhafter Weise der unerwünschten Verschleppung der Wärme vom Eingang der Heizstation zu deren Ausgang hin entgegen. Hier fließt ja das Fluid vom Ring-Fluidkanalausgang des letzten Hohlprofil-Heizkörper 19 der Regelzone RZ 5 bzw. RZ 6 in der durch einen Pfeil angezeigte Förderrichtung der Transportbänder 6 und 8 unmittelbar wieder in den Ring-Fluidkanaleingang des in Förderrichtung der Transportbänder 6 und 8 ersten Hohlprofil-Heizkörpers 19 zurück. Mit anderen Worten sorgt hier der Fluidkreislauf 83 bzw. 84 für einen kontinuierlichen Rücktransport der verschleppten Wärme.

Die schematische Darstellung der Heizstation 3 einer Fixierpresse in Fig. 16 entspricht der in Fig. 15 mit dem Unterschied, daß hier die Hohlprofil-Heizkörperanordnungen 79 und 82 entfallen. Die in Fig. 16 dargestellte Heizstation 3 weist zwar hintereinander ebenfalls zwei Hohlprofil-Heizkörperanordnungen 80 und 81 auf, doch sind beide Hohlprofil-Heizkörperanordnungen 80 und 81 auf verschiedenen Seiten der Transportbänder 6 und 8 angeordnet. Hier bietet sich ebenfalls an, beide Hohlprofil-Heizkörperanordnungen 80 und 81 gemeinsam in eine Regelzone RZ 7 mit einem Fluidkreislauf 85 einzubeziehen. Der Fluß des Fluids im Fluidkreislauf 85 entspricht dem Fluß des Fluids in den Fluidkreisläufen 83 und 84 in Fig. 15, so daß hierzu keine weiteren Ausführungen gemacht werden müssen.

Der in den Fig. 3 bis 8 dargestellte Hohlprofil-Heizkörper 19 läßt sich in seinem Querschnitt auf verschiedene Weise leicht modifizieren. In den Fig. 17 bis 19 sind drei weitere vorteilhafte Ausführungsformen angegeben, bei denen die Modifikation entweder hinsichtlich ihrer Oberseite oder hinsichtlich ihrer Fluidkanäle vorliegt.

In Fig. 17 weist der Hohlprofil-Heizkörper 19 eine modifizierte Oberseite 86 auf, die leicht konkav gekrümmt ist. Ein solcher Hohlprofil-Heizkörper 19 findet Anwendung in Heizstationen von Fixierpressen entsprechend Fig. 1, bei denen die hiermit realisierten plattenartigen Heizroste in Erstreckung der Transportbänder 6 und 8 eine leicht sinusförmige Krümmung aufweisen.

In Fig. 18 weist der Hohlprofil-Heizkörper 19 ebenfalls eine modifizierte Oberseite 87 auf, die leicht konvex gekrümmt ist. Ein solcher Hohlprofil-Heizkörper 19 kann Anwendung finden in Heizstationen von Fixierpressen entsprechend Fig. 2, bei der der hiermit realisierte plattenartige Heizrost in seiner Krümmung in Förderrichtung der Transportbänder 6 und 8 an die Krümmung der Trommelwalze 17 angepaßt sein muß.

Beim Hohlprofil-Heizkörper 19 in Fig. 19 sind anstelle eines Fluidkanals im oberen Querschnittsbereich 28 und im unteren Querschnittsbereich 29 jeweils zwei Fluidteilkanäle 88/89 und 90/91 vorgesehen. Wie die Fluidkanäle 30 und 31 - siehe Fig. 5 - können diese Fluidteikanäle 88/99 und 90/91 an den Enden eines Hohlprofil-Heizkörper 19 einander parallel oder in Ring geschaltet werden. Wie in Fig. 19 in unterbrochener Liniendarstellung angedeutet ist, können aber auch am einen Ende des Hohlprofil-Heizkörper 19 die beiden linken Fluidteilkanäle 88 und 90 und die beiden rechten Fluidteilkanäle 89 und 91 jeweils zu Ring-Fluidteilkanälen einander parallel geschaltet und vom Fluid gegensinnig durchflossen werden, wodurch im Hohlprofil-Heizkörper 19 in seiner Erstreckung Wärmespannungen besonders klein gehalten werden können.

Der Hohlprofil-Heizkörper 19 entsprechend den Fig. 3 bis 8 einschließlich seiner in den Fig. 17 bis 19 dargestellten Modifikationen ist für drei Heizstäbe 24 - siehe Fig. 5 - ausgelegt. Dies gibt die Möglichkeit, jeden der drei Heizstäbe 24 an eine der drei Phasen des Versorgungsnetzes anzuschließen und auf diese Weise einfache und übersichtliche Verhältnisse für die Steuerung und Regelung zu schaffen. Natürlich können solche Hohlprofil-Heizkörper auch für mehr oder weniger als drei Heizstäbe 24 ausgelegt werden. Eine bevorzugte Ausführungsform eines Hohlprofil-Heizkörpers 92 für die Bestückung mit einem Heizstab 24 zeigt Fig. 20. Er weist einen quadratischen Querschnitt auf, in dessen mittleren Querschnittsbereich 20 in konzentrischer Anordnung eine Aufnahmebohrung 21 für den Heizstab 24 vorgesehen ist. Der Fluidkanal 93 im unteren Querschnittsbereich 28 und der Fluidkanal 94 im oberen Querschnittsbereich 29 umgeben dabei die Aufnahmebohrung 21 kreisringförmig.

Anstelle der Verwendung von elektrischen Heizstäben als Wärmeerzeuger kann auch eine elektrische Heizplatte oder Heizmatte zur Anwendung kommen. Eine Ausführungsform mit einer Heizplatte bzw. Heizmatte 95 zeigt der in Fig. 21 im Querschnitt dargestellte Hohlprofil-Heizkörper 96. Für die Heizplatte bzw. Heizmatte 95 weist der Hohlprofil-Heizkörper 96 im mittleren Querschnittsbereich 20 einen Aufnahmekanal 97 auf, dessen schlitzartiger, parallel zu Oberseite 22 und Unterseite 23 verlaufender Öffnungsquerschnitt an den Querschnitt der Heizplatte bzw. Heizmatte 95 angepaßt ist. Im unteren Querschnittsbereich 28 und im oberen Querschnittsbereich 29 sind nebeneinander und parallel zum Aufnahmekanal 97 jeweils drei Fluidteilkanäle 98/99/100 und 101/102/103 vorgesehen. Beispielsweise können die beiden linken Fluidteilkanäle 97 und 101, die beiden mittleren Fluidteilkanäle 99 und 102 und die beiden rechten Fluidteilkanäle 100 und 103 am einen Ende des Hohlprofil-Heizkörper 96 zu Ring-Fluidteilkanälen vereinigt werden. Der linke und der rechte Ring-Fluidteilkanal können, wie das bereits im Zusammenhang mit Fig. 19 erläutert worden und in Fig. 21 ebenfalls durch unterbrochene Linien angedeutet ist, gegensinnig vom Fluid durchströmt werden. Der mittlere Ring-Fluidteilkanal läßt sich in außerordentlich vorteilhafter Weise für Kühlzwecke nutzen. In diesem Falle kann auf die Erweiterung der in Fig. 14 angegebenen Wärmeausdehnungsgefäße 77 zu Wärmeaustauschern mittels Ringleitungen .78 im allgemeinen verzichtet werden.

### Bezugszeichenliste

- 1 ,13: = Fixierpresse
- 2: = Auflegestation
- 3: = Heizstation
- 4: = Preßstation
- 5: = Kühlstation
- 6, 8: = Transportband
- 7: = Werkstück
- 9: = Preßwalze
- 10, 16: = Antrieb
- 11, 12, 18, 70, 79 80, 81, 82: = Hohlprofil-Heizkörperanordnung
- 14: = Abnahmestation
- 15: = Gestell
- 17: = Tromnielwalze
- 19, 92, 96: = Hohlprofil-Heizkörper
- 20, 28, 29: = Querschnittsbereich
- 21: = Aufnahmebohrung
- 22, 86, 87: = Oberseite
- 23: = Unterseite
- 24: = Heizstab
- 25, 26: = Seitenwand
- 27, 61: = Nut
- 30, 31, 93, 94: = Fluidkanal
- 32, 33: = Schlauchanschluß
- 34, 35: = Verschluß-Endstück
- 36, 37, 53: = Flachdichtung
- 38: = Schraube
- 39, 44, 45: = Verbindungskanal
- 40, 41, 42, 46, 47, 48, 49, 50, 51: = Bohrung
- 43: = Schraubstopfen
- 52: = Platte
- 54: = Gitterrahmen
- 55: = Längsrahmen
- 56: = Gitterstab
- 57, 62: = Spannpratze
- 58, 63: = Profilkopf
- 59, 64: = Stecknut
- 60: = Halteblech
- 65: = Steckkanal
- 66: = Sperrstift
- 67: = Fluidpumpe
- 68, 69, 71, 72, 83 84, 85: = Fluidkreislauf
- 73: = Schaltschütz-Anordnung
- 74: = Steuereinrichtung
- 75, 76: = Temperatur-Meßsonde
- 77: = Wärmeausdehnungsgefäß
- 78: = Ringleitung
- 88, 89, 90, 91, 98, 99, 100, 101, 102, 103: = Fluidteilkanal
- 95: = Heizplatte bzw. Heizmatte
- 97: = Aufnahmekanal
- RZ 1 - RZ 7: = Regelzone

## Patentansprüche

1. Vorrichtung zum Verkleben von aus übereinander gelegten flächigen Materialien bestehenden Werkstücken (7), insbesondere von miteinander zu verklebenden Stoffteilen für Bekleidung z.B. Oberstoff und Einlage, mit zwei mit gleicher Geschwindigkeit antreibbaren Transportbändern (6, 8), zwischen denen die Werkstücke (7) in Transportrichtung ausgehend von einer Auflegestation (2) zunächst durch eine Heizstation (3) mit wenigstens einer Heizzone und anschließend durch eine Preßstation (4) transportierbar sind,
bei der die Heizzone der Heizstation (3) senkrecht zur Transportrichtung der Transportbänder (6, 8) ausgerichtete, oberhalb und/oder unterhalb der Transportbänder (6, 8) angeordnete stabförmige Hohlprofil-Heizkörper (19, 92, 96) aufweist, an denen die Transportbänder (6, 8) entlanggleiten,
bei der Hohlprofil-Heizkörper (19, 92, 96) zur Bildung von Heizplatten oder plattenförmigen Heizrosten zu wenigstens einer Hohlprofil-Heizkörperanordnung (11, 12, 18, 70, 79, 80, 81, 82) mit in Transportrichtung gerader oder gekrümmter Formgebung zusammengefaßt sind und
bei der in die Hohlprofil-Heizkörper (19, 92, 96) Wärmeerzeuger (24, 95) in Form elektrisch erwärmbarer Heizstäbe (24) oder elektrisch erwärmbarer Heizplatten bzw. Heizmatten (95) in gut wärmeleitendem Kontakt mit den Hohlprofil-Heizkörpern (19, 92, 96) einsetzbar oder eingefügt sind, **dadurch**
**gekennzeichnet,**
**daß** die Hohlprofil-Heizkörper (19, 92, 96) sich in deren Längsrichtung erstreckende Fluidkanäle (30, 31, 93, 94) aufweisen,
**daß** sich die Fluidkanäle (30, 31, 93, 94) innerhalb des mit einem der Transportbänder (6, 8) in Kontakt stehenden oberen Querschnittsbereiches (29) und/oder innerhalb des dem oberen Querschnittsbereich (29) gegenüberliegenden unteren Querschnittsbereiches (28) der Hohlprofil-Heizkörper (19, 92, 96) befinden, während die Wärmeerzeuger im mittleren Querschnittsbereich (20) der Hohlprofil-Heizkörper (19, 92, 96) angeordnet sind und
**daß** die Fluidkanäle (30, 31, 93, 94) im Betriebszustand der Vorrichtung von einem Fluid mit guten Wärmespeicher- und Wärmeleiteigenschaften durchflossen sind.

2. Vorrichtung zum Verkleben von aus übereinander gelegten flächigen Materialien bestehenden Werkstücken (7), insbesondere von miteinander zu verklebenden Stoffteilen für Bekleidung z.B. Oberstoff und Einlage, mit zwei mit gleicher Geschwindigkeit antreibbaren Transportbändern (6, 8), zwischen denen die Werkstücke (7) in Transportrichtung ausgehend von einer Auflegestation (2) zunächst durch eine Heizstation (3) mit wenigstens einer Heizzone und anschließend durch eine Preßstation (4) transportierbar sind,
bei der die Heizzone der Heizstation (3) senkrecht zur Transportrichtung der Transportbänder (6, 8) ausgerichtete, oberhalb und/oder unterhalb der Transportbänder (6, 8) angeordnete stabförmige Hohlprofil-Heizkörper (19, 92, 96) aufweist, an denen die Transportbänder (6, 8) entlanggleiten,
bei der Hohlprofil-Heizkörper (19, 92, 96) zur Bildung von Heizplatten oder plattenförmigen Heizrosten zu wenigstens einer Hohlprofil-Heizkörperanordnung (11, 12, 18, 70, 79, 80, 81, 82) mit in Transportrichtung gerader oder gekrümmter Formgebung zusammengefaßt sind und
bei der in die Hohlprofil-Heizkörper (19, 92, 96) Wärmeerzeuger (24, 95) in Form elektrisch erwärmbarer Heizstäbe (24) oder elektrisch erwärmbarer Heizplatten bzw. Heizmatten (95) in gut wärmeleitendem Kontakt mit den Hohlprofil-Heizkörpern (19, 92, 96) einsetzbar oder eingefügt sind, **dadurch**
**gekennzeichnet,**
**daß** Hohlprofil-Heizkörper der Vorrichtung außer einem Aufnahmekanal (21, 97) für einen elektrischen Heizkörper (24, 95) oder einem integrierten elektrischen Heizkörper (24, 95) wenigstens einen Fluidkanal (30, 31, 93, 94) oder mehrere nebeneinander angeordnete Fluidteilkanäle (88, 89, 90, 91, 98, 99, 100, 101, 102, 103) enthalten, und durch wenigstens ein Verschlußendstück (34, 35) der Fluidkanal (30, 31, 93, 94) beziehungsweise ein Fluidteilkanal (88, 89, 90, 91, 98, 99, 100, 101, 102, 103) eines Hohlprofil-Heizkörpers mit einem weiteren Fluidkanal beziehungsweise Fluidteilkanal des gleichen Hohlprofil-Heizkörpers oder einem Fluidkanal beziehungsweise Fluidteilkanal eines anderen Hohlprofil-Heizkörpers zu wenigstens einem Fluidkreislauf (68, 69, 71, 72, 83) verbunden ist.

3. Vorrichtung nach Anspruch 1 oder 2, **dadurch**
**gekennzeichnet,**
**daß** sich die Fluidkanäle (30, 31, 93, 94) über die gesamte Länge der Hohlprofil-Heizkörper (19, 92, 96) erstrecken.

4. Vorrichtung nach einem der Ansprüche 1 bis 3, **dadurch**
**gekennzeichnet,**
**daß** anstelle eines Fluidkanals (30, 31, 93, 94) im oberen und/oder unteren Querschnittsbereich (29, 28) eines Hohlprofil-Heizkörpers (19, 92, 96) jeweils mehrere nebeneinander angeordnete Fluidteilkanäle (88, 89, 90, 91, 98, 99, 100, 101, 102, 103) vorgesehen sind.

5. Vorrichtung nach einem der Ansprüche 2 bis 4, **dadurch**
**gekennzeichnet,**
**daß** die Fluidteilkanäle (88, 89, 90, 91, 98, 99, 100, 101, 102, 103) im oberen Querschnittsbereich (29) und/oder im unteren Querschnittsbereich (28) eines Hohlprofil-Heizkörpers (19, 96) zueinander parallel geschaltet sind.

6. Vorrichtung nach einem der Ansprüche 2 bis 5, **dadurch**
**gekennzeichnet,**
**daß** im Betriebszustand der Vorrichtung nebeneinander liegende Fluidteilkanäle (88, 89, 90, 91, 98, 99, 100, 101, 102, 103) im oberen Querschnittsbereich (29) und/oder im unteren Querschnittsbereich (28) eines Hohlprofil-Heizkörpers (19, 96) vom Fluid abwechselnd gegensinnig durchflossen sind.

7. Vorrichtung nach einem der Ansprüche 2 bis 6, **dadurch**
**gekennzeichnet,**
**daß** einer der Fluidteilkanäle (99, 102) im oberen Querschnittsbereich (29) und/oder unteren Querschnittsbereich (28) ein an einen Kühlmittelkreislauf angeschlossener nach Bedarf ein- und ausschaltbarer Kühlkanal ist.

8. Vorrichtung nach einem der vorhergehenden Ansprüche, **dadurch**
**gekennzeichnet,**
**daß** die Wärmeerzeuger innerhalb der Hohlprofil-Heizkörper (19, 92, 96) ihrer Länge angepaßte elektrische Heizstäbe (24) sind und
**daß** die Hohlprofil-Heizkörper (19, 92, 96) im mittleren Querschnittsbereich (20) für die Aufnahme der Heizstäbe (24) in ihrer Längserstreckung durchgehende Aufnahmebohrungen (21) aufweisen.

9. Vorrichtung nach Anspruch 8, **dadurch**
**gekennzeichnet,**
**daß** die Hohlprofil-Heizkörper (92) in der Mitte ihres Querschnittsbereiches (20) eine Aufhahmebohrung (21) für einen elektrischen Heizstab (24) aufweisen und
**daß** die Fluid- bzw. Fluidteilkanäle (93, 94) im oberen Querschnittsbereich (29) und unteren Querschnittsbereich (28) die Aufnahmebohrung (21) im Querschnitt kreisringförmig umgeben.

10. Vorrichtung nach Anspruch 8, **dadurch**
**gekennzeichnet,**
**daß** die Hohlprofil-Heizkörper (19) im mittleren Querschnittsbereich (20) für die Aufnahme von jeweils wenigstens zwei Heizstäben (24) mit einer entsprechenden Anzahl von zueinander parallelen, in Längserstreckung der Hohlprofil-Heizkörper (19) durchgehenden Aufnahmebohrungen (21) versehen sind, die im mittleren Querschnittsbereich (20) nebeneinander angeordnet sind.

11. Vorrichtung nach einem der Ansprüche 1 bis 7, **dadurch**
**gekennzeichnet,**
**daß** die Wärmeerzeuger innerhalb der Hohlprofil-Heizkörper (96) in ihrer Länge und Breite an die Länge und Breite der Hohlprofil-Heizkörper (96) angepaßte elektrische Heizplatten bzw. Heizmatten (95) sind,
**daß** die Hohlprofil-Heizkörper (96) für die Aufnahme einer Heizplatte bzw. Heizmatte (95) einen in ihrem mittleren Querschnittsbereich (20) angeordneten durchgehenden Aufnahmekanal (97) aufweisen, dessen schlitzartiger, im wesentlichen parallel zur Oberseite des Hohlprofil-Heizkörpers ausgerichteter Öffnungsquerschnitt an den Querschnitt der Heizplatte bzw. Heizmatte (95) angepaßt ist.

12. Vorrichtung nach einem der vorhergehenden Ansprüche, **dadurch**
**gekennzeichnet**
**daß** die Hohlprofil-Heizkörper (19) einer Hohlprofil-Heizkörperanordnung (11, 12, 18, 70, 79, 80, 81, 82) mit in Transportrichtung der Werkstücke (7) konkav oder konvex gekrümmter Formgebung eine an die konkave oder konvexe Krümmung angepaßte Oberseite (86, 87) aufweisen.

13. Vorrichtung nach einem der vorhergehenden Ansprüche, **dadurch**
**gekennzeichnet**
**daß** die Hohlprofil-Heizkörper (19, 92, 96) Aluminium-Strangpreßprofile sind.

14. Vorrichtung nach einem der Ansprüche 1 oder 3 bis 13, **dadurch**
**gekennzeichnet**
**daß** das Fluid ein Wärmeträgeröl ist.

15. Vorrichtung nach einem der vorhergehenden Ansprüche, **dadurch**
**gekennzeichnet**
**daß** jede Heizzone der Heizstation (3) an der Oberseite und/oder an der Unterseite der Transportbänder (6, 8) eine Hohlprofil-Heizkörperanordnung (70) aufweist,
**daß** jede Hohlprofil-Heizkörperanordnung (70) in ihrer Erstreckung längs der Transportbänder (6, 8) in aufeinanderfolgende Regelzonen (RZ 3 - RZ 4) unterteilt ist,
**daß** jede Regelzone (RZ 3 - RZ 4) einer Hohlprofil-Heizkörperanordnung (70), die wenigstens einen Hohlprofil-Heizkörper (19, 92, 96) aufweist, einen eigenen Fluidkreislauf (71, 72) hat und
**daß** bei einer Regelzone (RZ 3 - RZ 4) die mehrere Hohlprofil-Heizkörper (19, 92, 96) umfaßt, das Fluid die Fluidkanäle (30, 31, 93, 94) bzw. Fluidteilkanäle (88, 89, 90, 91, 98, 99, 100, 101, 102, 103) der Hohlprofil-Heizkörper (19, 92, 96) entweder in Reihe, beginnend mit derem ersten Hohlprofil-Heizkörper (19, 92, 96) in Transportrichtung der Transportbänder (6, 8) und endend mit derem in Transportrichtung der Transportbänder (6, 8) letzten Hohlprofil-Heizkörper (19, 92, 96), oder aber parallel durchfließt.

16. Vorrichtung nach einem der Ansprüche 1 bis 14, **dadurch**
**gekennzeichnet,**
**daß** jede Heizzone der Heizstation (3) an der Oberseite und/oder an der Unterseite der Transportbänder (6, 8) wenigstens eine Hohlprofil-Heizkörperanordnung (11, 12) aufweist,
**daß** jede Hohlprofil-Heizkörperanordnung (11, 12) eine Regelzone (RZ 1, RZ 2) darstellt,
**daß** die Fluidkanäle (30, 31, 93, 94) bzw. Fluidteilkanäle (88, 89, 90, 91, 98, 99, 100, 101, 102, 103) aller Hohlprofil-Heizkörper (19, 92, 96) einer Hohlprofil-Heizkörperanordnung (11, 12) entweder in Reihe oder aber einander parallel geschaltet sind,
**daß** bei der Reihenschaltung die Fluidkanäle (30, 31, 93, 94) bzw. Fluidteilkanäle (88, 89, 90, 91, 98, 99, 100, 101, 102, 103) der Hohlprofil-Heizkörper (19, 92, 96) einer Hohlprofil-Heizkörperanordnung (11, 12) zu einem Reihen-Fluidkanal erster Ordnung vereinigt sind, bei dem das Fluid nacheinander, beginnend mit dem ersten Hohlprofil-Heizkörper (19, 92, 96) in Transportrichtung der Transportbänder (6, 8) und endend mit dem in Transportrichtung der Transportbänder (6, 8) letzten Hohlprofil-Heizkörper (19, 92, 96) durchfließt.

17. Vorrichtung nach einem der Ansprüche 1 bis 14, **dadurch**
**gekennzeichnet,**
**daß** jede Heizzone der Heizstation (3) an der Oberseite und/oder an der Unterseite der Transportbänder (6, 8) wenigstens eine Hohlprofil-Heizkörperanordnung (79, 80, 81, 82) aufweist,
**daß** einerseits die oberhalb der Transportbänder (6, 8) und andererseits die unterhalb der Transportbänder (6, 8) in einer Heizstation (3) vorhandenen Hohlprofil-Heizkörperanordnungen (79, 80, 81, 82) jeweils eine Regelzone (RZ 5, RZ 6) darstellen,
**daß** die Fluidkanäle (30, 31, 93, 94) bzw. Fluidteilkanäle (88, 89, 90, 91, 98, 99, 100, 101, 102, 103) aller Hohlprofil-Heizkörper (19, 92, 96) einer Hohlprofil-Heizkörperanordnung (79, 80, 81, 82) in Reihe geschaltet zu einem Reihen-Fluidkanal erster Ordnung vereinigt sind,
**daß** hierbei das Fluid die Fluidkanäle (30, 31, 93, 94) bzw. Fluidteilkanäle (88, 89, 90, 91, 98, 99, 100, 101, 102, 103) der Hohlprofil-Heizkörper (19, 92, 96) einer Hohlprofil-Heizkörperanordnung (79, 80, 81, 82) nacheinander, beginnend mit dem ersten Hohlprofil-Heizkörper (19, 92, 96) in Transportrichtung der Transportbänder (6, 8) und endend mit dem in Transportrichtung der Transportbänder (6,8) letzten Hohlprofil-Heizkörper (19, 92, 96) durchfließt,
**daß** die Reihen-Fluidkanäle erster Ordnung der einer Regelzone (RZ 5, RZ 6) zugeordneten Hohlprofil-Heizkörperanordnungen (79, 80, 81, 82), in Reihe geschaltet einen Reihen-Fluidkanal zweiter Ordnung bilden und
**daß** hierbei das Fluid jeweils in einem Fluidkreislauf (83, 84) die Reihen-Fluidkanäle erster Ordnung nacheinander, beginnend mit der ersten Hohlprofil-Heizkörperanordnung (79, 80) in Transportrichtung der Transportbänder (6, 8) und endend mit der in Transportrichtung der Transportbänder (6, 8) letzten Hohlprofil-Heizkörperanordnung (81, 82), durchfließt.

18. Vorrichtung nach einem der Ansprüche 1 bis 14, **dadurch**
**gekennzeichnet,**
**daß** jede Heizzone der Heizstation (3) an der Oberseite und an der Unterseite der Transportbänder (6, 8) eine Hohlprofil-Heizkörperanordnung (80, 81) aufweist,
**daß** die oberhalb der Transportbänder (6, 8) und die unterhalb der Transportbänder (6, 8) in einer Heizstation (3) vorhandenen Hohlprofil-Heizkörperanordnungen (80, 81) gemeinsam eine Regelzone (RZ 7) darstellen,
**daß** die Fluidkanäle (30, 31, 93, 94) bzw. Fluidteilkanäle (88, 89, 90, 91, 98, 99, 100, 101, 102, 103) aller Hohlprofil-Heizkörper (19, 92, 96) einer Hohlprofil-Heizkörperanordnung (80, 81) in Reihe geschaltet zu einem Reihen-Fluidkanal erster Ordnung vereinigt sind,
**daß** hierbei das Fluid die Fluidkanäle (30, 31, 93, 94) bzw. Fluidteilkanäle (88, 89, 90, 91, 98, 99, 100, 101, 102, 103) der Hohlprofil-Heizkörper (19, 92, 96) einer Hohlprofil-Heizkörperanordnung (80, 81) nacheinander, beginnend mit dem ersten Hohlprofil-Heizkörper (19, 92, 96) in Transportrichtung der Transportbänder (6, 8) und endend mit dem in Transportrichtung der Transportbänder (6, 8) letzten Hohlprofil-Heizkörper (19, 92) durchfließt,
**daß** die Reihen-Fluidkanäle erster Ordnung der Hohlprofil-Heizkörperanordnungen, in Reihe geschaltet einen Reihen-Fluidkanal zweiter Ordnung bilden und
**daß** hierbei das Fluid jeweils in einem Fluidkreislauf(85) die Reihen-Fluidkanäle erster Ordnung nacheinander, beginnend mit der ersten Hohlprofil-Heizkörperanordnung (80) in Transportrichtung der Transportbänder (6, 8) und endend mit der in Transportrichtung der Transportbänder (6, 8) letzten Hohlprofil-Heizkörperanordnung (81) durchfließt.

19. Vorrichtung nach einem der vorhergehenden Ansprüche, **dadurch**
**gekennzeichnet**
**daß** der Fluidkanal (31, 94) bzw. die Fluidteilkanäle (90, 91, 101, 102, 103) eines Hohlprofil-Heizkörpers (19, 92, 96) in dessen oberem Querschnittsbereich (29) und der Fluidkanal (30, 93) bzw. die Fluidteilkanäle (88, 89, 98, 99, 100) in dessen unterem Querschnittsbereich (28) zur Bildung eines Ring-Fluidkanals bzw. mehrerer Ring-Fluidteilkanäle am einen Ende des Hohlprofil-Heizkörpers (19, 92, 96) miteinander vereinigt sind,
**daß** die zu einem Ring-Fluidkanal bzw. zu einem oder mehreren Ring-Fluidteilkanälen vereinigten Fluidkanäle (30, 31, 93, 94) bzw. Fluidteilkanäle (88, 89, 90, 91, 98, 99, 100, 101, 102, 103) am anderen Ende des Hohlprofil-Heizkörpers (19, 92, 96) Schlauchanschlüsse (32, 33) für ihre Einbindung in einen Fluidkreislauf(68, 69, 71, 72, 83) aufweisen und
**daß** der Schlauchanschluß (32) für den Fluidkanal (30, 93) bzw. die Fluidteilkanäle (88, 89, 98, 99, 100) im unteren Querschnittsbereich (28) der Einlaß-Schlauchanschluß und der Schlauchanschluß (33) für den Fluidkanal (31, 94) bzw. die Fluidteilkanäle (90, 91, 101, 102, 103) im oberen Querschnittsbereich (29) der Auslaß-Schlauchanschluß für das Fluid sind.

20. Vorrichtung nach Anspruch 19, **dadurch**
**gekennzeichnet,**
**daß** jeder Hohlprofil-Heizkörper (19, 92, 96) in seinem oberen Querschnittsbereich (29) und unteren Querschnittsbereich (28) jeweils wenigstens zwei gegensinnig vom Fluid durchflossene, zu Ring-Fluidkanälen vereinigte Fluidkanäle (30, 31, 93, 94) aufweist, von denen jeder Ring-Fluidkanal auch aus der Parallelschaltung von wenigstens zwei Fluidteilkanälen (88, 89, 90, 91, 98, 99, 100, 101, 102, 103) gebildet sein kann.

21. Vorrichtung nach einem der vorhergehenden Ansprüche, **dadurch**
**gekennzeichnet**
**daß** in jedem Fluidkreislauf(68, 69, 71, 72, 83), und zwar im Fluidrücklauf, ein Wärmeausdehnungsgefäß (77) mit einer Fluidpumpe (67) und eine mit einer Steuereinrichtung (74) verbundene Temperatur-Meßsonde (75) angeordnet sind.

22. Vorrichtung nach Anspruch 21, **dadurch**
**gekennzeichnet,**
**daß** das Wärmeausdehnungsgefäß (77) für eine temporäre Kühlung des Fluids mittels einer Ringleitung (78) zu einem Wärmeaustauscher erweitert ist.

23. Vorrichtung nach einem der vorhergehenden Ansprüche, **dadurch**
**gekennzeichnet**
**daß** die Hohlprofil-Heizkörper (19, 92, 96) stirnseitig mit Verschluß-Endstücken (34,35) verschraubt sind, deren Querschnittsprofil entsprechend dem Querschnittsprofil der Hohlprofil-Heizkörper (19, 92, 96) ebenfalls mit einer oder mehreren Aufnahmebohrungen (21) für Heizstäbe (24) versehen sind oder einen Aufnahmekanal (97) für eine Heizplatte bzw. Heizmatte (95) aufweisen,
**daß** die Verschluß-Endstücke (34, 35) weiterhin Verbindungskanäle (39, 44, 45) aufweisen, die gewünschte Verbindungen entweder zwischen Fluidkanälen (30, 31, 93, 94) bzw. Fluidteilkanälen (88, 89, 90, 91, 98, 99, 100, 101, 102, 103) im oberen Querschnittsbereich (29) und unteren Querschnittsbereich (28) untereinander oder aber zwischen Fluidkanälen (30, 31, 93, 94) bzw. Fluidteilkanälen (88, 89, 90, 91, 98, 99, 100, 101, 102, 103) im oberen und/oder unteren Querschnittsbereich (29, 28) mit aus den Verschluß-Endstücken (34, 35) herausgeführten Schlauchanschlüssen (32, 33) herstellen und
**daß** die Übergänge zwischen diesen Verbindungskanälen (39, 44, 45) der Verschluß-Endstücke (34, 35) und den Fluidkanälen (30, 31, 93, 94) bzw. Fluidteilkanälen (88, 89, 90, 91, 98, 99, 100, 101, 102, 103) der Hohlprofil-Heizkörper (19, 92, 96) mittels Flachdichtungen (36, 37) abgedichtet sind, die unter Druck zwischen die Stirnseiten der Hohlprofil-Heizkörper (19, 92, 96) und die Verschluß-Endstücke (34, 35) eingespannt sind.

24. Vorrichtung nach einem der vorhergehenden Ansprüche, **dadurch**
**gekennzeichnet**
**daß** jede Hohlprofil-Heizkörperanordnung (11, 12, 18, 70, 79, 80, 81, 82) einen Tragrahmen aufweist, der mit zu seinen Längsrahmen (55) parallel angeordneten Gitterstäben (56) zu einem Gitterrahmen (54) erweitert ist,
**daß** auf dem Gitterrahmen (54) quer zu dessen Gitterstäben (56) entweder in gegenseitig vorgegebenen Abständen (plattenförmiger Heizrost) oder unmittelbar aneinander grenzend (Heizplatte) die Hohlprofil-Heizkörper (19, 92, 96) befestigt sind, und zwar unter Berücksichtigung der Wärmeausdehnung der Hohlprofil-Heizkörper (19, 92, 96) insbesondere in ihrer Erstreckung.

25. Vorrichtung nach Anspruch 24, **dadurch**
**gekennzeichnet,**
**daß** die Hohlprofil-Heizkörper (19, 92, 96) an den Gitterstäben (56) des Gitterrahmens (54) mehrfach in gitterrahmenseitigen Spannpratzen (57, 62) mit Profilköpfen (58, 63) gehalten sind, und zwar in Form lesbarer Verriegelungen,
**daß** die Spannpratzen (57, 62) mit ihren Profilköpfen (58, 63) in Nuten (27) eingreifen, die in Erstreckung der Hohlprofil-Heizkörper (19, 92, 96) in beiden Seitenwänden (25, 26) vorgesehen sind und ein an die Profilköpfe (58, 63) der Spannpratzen (57, 62) angepaßtes Nutprofil aufweisen,
**daß** bei jedem Hohlprofil-Heizkörper (19, 92, 96) in am Gitterrahmen (54) verriegelten Zustand lediglich eine einzige seiner lösbaren Verriegelungen zusätzlich fixiert ist und
**daß** diese zusätzlich fixierte lösbare Verriegelung jeweils an dem Ende eines Hohlprofil-Heizkörpers (19, 92, 96) vorgenommen ist, an dem die Schlauchanschlüsse (32, 33) für die Fluidkanäle (30, 31, 93, 94) bzw. die Fluidteilkanäle (88, 89, 90, 91, 98, 99, 100, 101, 102, 103) vorgesehen sind.

26. Vorrichtung mit einer nachgeordneten Kühlstation nach einem der vorhergehenden Ansprüche, **dadurch**
**gekennzeichnet,**
**daß** die Kühlplatte der Kühlstation (5) durch eine Hohlprofil-Heizkörperanordnung (12) mit Hohlprofil-Heizkörpern (19, 92, 96) ohne Wärmeerzeuger realisiert ist, deren Fluidkanäle (30, 31, 93, 94) bzw. Fluidteilkanäle (88, 89, 90, 91, 98, 99, 100, 101, 102, 103) und deren Aufnahmekanal (97) für eine Heizplatte bzw. Heizmatte (95) oder aber deren Aufnahmebohrungen (21) für Heizstäbe (24) von einer Kühlflüssigkeit durchflossen sind.

## Claims

1. Apparatus for glueing workpieces (7) comprising mutually superposed flat materials, in particular fabric pieces which are to be glued together for clothing, for example outer fabric and inlay, comprising two conveyor belts (6, 8) which are drivable at the same speed and between which the workpieces (7) are transportable in a transport direction starting from a feed station (2) firstly through a heating station (3) with at least one heating zone and then through a pressing station (4),
in which the heating zone of the heating station (3) has bar-shaped hollow profile heating bodies (19, 92, 96) which are oriented perpendicularly to the transport direction of the conveyor belts (6, 8) and which are arranged above and/or below the conveyor belts (6, 8) and along which the conveyor belts (6, 8) slide,
in which to form heating plates or plate-shaped heating grids hollow profile heating bodies (19, 92, 96) are combined to constitute at least one hollow profile heating body arrangement (11, 12, 18, 70, 79, 80, 81, 82) with a shape which is straight or curved in the transport direction, and
in which heat-producing means (24, 95) in the form of electrically heatable heating bars (24) or electrical heatable heating plates or heating mats (95) can be fitted or are inserted into the hollow profile heating bodies (19, 92, 96) in good heat-conducting contact with the hollow profile heating bodies (19, 92, 96),
**characterised in that**
the hollow profile heating bodies (19, 92, 96) have fluid passages (30, 31, 93, 94) extending in the longitudinal direction thereof,
the fluid passages (30, 31, 93, 94) are disposed within the upper cross-sectional region (29) of the hollow profile heating bodies (19, 92, 96), which is in contact with one of the conveyor belts (6, 8), and/or within the lower cross-sectional region (28) of the hollow profile heating bodies (19, 92, 96), which is opposite to the upper cross-sectional region (29), while the heat-producing means are arranged in the central cross-sectional region (20) of the hollow profile heating bodies (19, 92, 96), and
in the operating condition of the apparatus a fluid with good heat storage and heat conduction properties flows through the fluid passages (30, 31, 93, 94).

2. Apparatus for glueing workpieces (7) comprising mutually superposed flat materials, in particular fabric pieces which are to be glued together for clothing, for example outer fabric and inlay, comprising two conveyor belts (6, 8) which are drivable at the same speed and between which the workpieces (7) are transportable in a transport direction starting from a feed station (2) firstly through a heating station (3) with at least one heating zone and then through a pressing station (4),
in which the heating zone of the heating station (3) has bar-shaped hollow profile heating bodies (19, 92, 96) which are oriented perpendicularly to the transport direction of the conveyor belts (6, 8) and which are arranged above and/or below the conveyor belts (6, 8) and along which the conveyor belts (6, 8) slide,
in which to form heating plates or plate-shaped heating grids hollow profile heating bodies (19, 92, 96) are combined to constitute at least one hollow profile heating body arrangement (11, 12, 18, 70, 79, 80, 81, 82) with a shape which is straight or curved in the transport direction, and
in which heat-producing means (24, 95) in the form of electrically heatable heating bars (24) or electrical heatable heating plates or heating mats (95) can be fitted or are inserted into the hollow profile heating bodies (19, 92, 96) in good heat-conducting contact with the hollow profile heating bodies (19, 92, 96),
**characterised in that**
hollow profile heating bodies of the apparatus besides a receiving passage (21, 97) for an electrical heating body (24, 95) or an integrated electrical heating body (24, 95) include at least one fluid passage (30, 31, 93, 94) or a plurality of mutually juxtaposed fluid passage portions (88, 89, 90, 91, 98, 99, 100, 101, 102, 103), and the fluid passage (30, 31, 93, 94) or a fluid passage portion (88, 89, 90, 91, 98, 99, 100, 101, 102, 103) of a hollow profile heating body is connected by at least one closure end portion (34, 35) to a further fluid passage or fluid passage portion of the same hollow profile heating body or a fluid passage or fluid passage portion of another hollow profile heating body to form at least one fluid circuit (68, 69, 71, 72, 83).

3. Apparatus according to claim 1 or claim 2 **characterised in that** the fluid passages (30, 31, 93, 94) extend over the entire length of the hollow profile heating bodies (19, 92, 96).

4. Apparatus according to one of claims 1 to 3 **characterised in that** instead of a fluid passage (30, 31, 93, 94) in the upper and/or lower cross-sectional region (29, 28) of a hollow profile heating body (19, 92, 96) there are a respective plurality of mutually juxtaposed fluid passage portions (88, 89, 90, 91, 98, 99, 100, 101, 102, 103).

5. Apparatus according to one of claims 2 to 4 **characterised in that** the fluid passage portions (88, 89, 90, 91, 98, 99, 100, 101, 102, 103) in the upper cross-sectional region (29) and/or in the lower cross-sectional region (28) of a hollow profile heating body (19, 96) are connected in parallel with each other.

6. Apparatus according to one of claims 2 to 5 **characterised in that** in the operating condition of the apparatus the fluid flows alternately in opposite directions through mutually juxtaposed fluid passage portions (88, 89, 90, 91, 98, 99, 100, 101, 102, 103) in the upper cross-sectional region (29) and/or in the lower cross-sectional region (28) of a hollow profile heating body (19, 96).

7. Apparatus according to one of claims 2 to 6 **characterised in that** one of the fluid passage portions (99, 102) in the upper cross-sectional region (29) and/or lower cross-sectional region (28) is a cooling passage which is connected to a cooling circuit and which can be cut in and out as required.

8. Apparatus according to one of the preceding claims **characterised in that**
the heat-producing means within the hollow profile heating bodies (19, 92, 96) are electrical heating bars (24) adapted to the length thereof, and
in the central cross-sectional region (20) the hollow profile heating bodies (19, 92, 96) have receiving bores (21) which extend continuously in the longitudinal extent thereof for receiving the heating bars (24).

9. Apparatus according to claim 8 **characterised in that**
in the centre of their cross-sectional region (20) the hollow profile heating bodies (92) have a receiving bore (21) for an electrical heating bar (24) and
the fluid passages or fluid passage portions (93, 94) in the upper cross-sectional region (29) and the lower cross-sectional region (28) surround the receiving bore (21) in the form of a circular ring in cross-section.

10. Apparatus according to claim 8 **characterised in that** the hollow profile heating bodies (19) in the central cross-sectional region (20) for receiving at least two respective heating bars (24) are provided with a corresponding number of mutually parallel receiving bores (21) which are continuous in the longitudinal extent of the hollow profile heating bodies (19) and which are arranged in mutually juxtaposed relationship in the central cross-sectional region (20).

11. Apparatus according to one of claims 1 to 7 **characterised in that**
the heat-producing means within the hollow profile heating bodies (96) are electrical heating plates or heating mats (95) which are adapted in their length and width to the length and width of the hollow profile heating bodies (96), and
the hollow profile heating bodies (96) for receiving a heating plate or heating mat (95) have a continuous receiving passage (97) which is arranged in the central cross-sectional region (20) thereof and whose slot-like opening cross-section which is oriented substantially parallel to the top side of the hollow profile heating body is adapted to the cross-section of the heating plate or heating mat (95).

12. Apparatus according to one of the preceding claims **characterised in that** the hollow profile heating bodies (19) of a hollow profile heating body arrangement (11, 12, 18, 70, 79, 80, 81, 82) with a shape which is concavely or convexly curved in the transport direction of the workpieces (7) have a top side (86, 87) adapted to the concave or convex curvature.

13. Apparatus according to one of the preceding claims **characterised in that** the hollow profile heating bodies (19, 92, 96) are aluminium extrusions.

14. Apparatus according to one of claims 1 or 3 to 13 **characterised in that** the fluid is a heat-carrier oil.

15. Apparatus according to one of the preceding claims **characterised in that**
each heating zone of the heating station (3) has a hollow profile heating body arrangement (70) at the top side and/or the underside of the conveyor belts (6, 8),
each hollow profile heating body arrangement (70) is subdivided in its extent along the conveyor belts (6, 8) into successive regulating zones (RZ3 - RZ4),
each regulating zone (RZ3 - RZ4) of a hollow profile heating body arrangement (70) which has at least one hollow profile heating body (19, 92, 96) has its own fluid circuit (71, 72), and
in a regulating zone (RZ3 - RZ4) which includes a plurality of hollow profile heating bodies (19, 92, 96) the fluid flows through the fluid passages (30, 31, 93, 94) or fluid passage portions (88, 89, 90, 91, 98, 99, 100, 101, 102, 103) of the hollow profile heating bodies (19, 92, 96) either in series beginning with the first hollow profile heating body (19, 92, 96) thereof in the transport direction of the conveyor belts (6, 8) and ending with the last hollow profile heating body (19, 92, 96) thereof in the transport direction of the conveyor belts (6, 8) or in parallel.

16. Apparatus according to one of claims 1 to 14 **characterised in that**
each heating zone of the heating station (3) at the top side and/or the underside of the conveyor belts (6, 8) has at least one hollow profile heating body arrangement (11, 12),
each hollow profile heating body arrangement (11, 12) represents a regulating zone (RZ1, RZ2),
the fluid passages (30, 31, 93, 94) or fluid passage portions (88, 89, 90, 91, 98, 99, 100, 101, 102, 103) of all hollow profile heating bodies (19, 92, 96) of a hollow profile heating body arrangement (11, 12) are connected either in series or in parallel with each other, and
in the series connection the fluid passages (30, 31, 93, 94) or fluid passage portions (88, 89, 90, 91, 98, 99, 100, 101, 102, 103) of the hollow profile heating bodies (19, 92, 96) of a hollow profile heating body arrangement (11, 12) are combined to form a series fluid passage of first order in which the fluid flows successively beginning with the first hollow profile heating body (19, 92, 96) in the transport direction of the conveyor belts (6, 8) and ending with the last hollow profile heating body (19, 92, 96) in the transport direction of the conveyor belts (6, 8).

17. Apparatus according to one of claims 1 to 14 **characterised in that**
each heating zone of the heating station (3) at the top side and/or the underside of the conveyor belts (6, 8) has at least one hollow profile heating body arrangement (11, 12),
on the one hand the hollow profile heating body arrangements (79, 80, 81, 82) provided above the conveyor belts (6, 8) in a heating station (3) and on the other hand those below the conveyor belts (6, 8) respectively represent a regulating zone (RZ5, RZ6),
the fluid passages (30, 31, 93, 94) or fluid passage portions (88, 89, 90, 91, 98, 99, 100, 101, 102, 103) of all hollow profile heating bodies (19, 92, 96) of a hollow profile heating body arrangement (79, 80, 81, 82) are combined connected in series to form a series fluid passage of first order,
**in that** arrangement the fluid flows successively through the fluid passages (30, 31, 93, 94) or fluid passage portions (88, 89, 90, 91, 98, 99, 100, 101, 102, 103) of the hollow profile heating bodies (19, 92, 96) of a hollow profile heating body arrangement (79, 80, 81, 82), beginning with the first hollow profile heating body (19, 92, 96) in the transport direction of the conveyor belts (6, 8) and ending with the last hollow profile heating body (19, 92, 96) in the transport direction of the conveyor belts (6, 8),
the series fluid passages of first order of the hollow profile heating body arrangements (79, 80, 81, 82) associated with a regulating zone (RZ5, RZ6) connected in series form a series fluid passage of second order, and
**in that** arrangement the fluid respectively flows in a fluid circuit (83, 84) successively through the series fluid passages of first order beginning with the first hollow profile heating body arrangement (79, 80) in the transport direction of the conveyor belts (6, 8) and ending with the last hollow profile heating body arrangement (81, 82) in the transport direction of the conveyor belts (6, 8).

18. Apparatus according to one of claims 1 to 14 **characterised in that**
each heating zone of the heating station (3) at the top side and at the underside of the conveyor belts (6, 8) has a hollow profile heating body arrangement (80, 81),
the hollow profile heating body arrangements (80, 81) above the conveyor belts (6, 8) in a heating station (3) and those below the conveyor belts (6, 8) jointly represent a regulating zone (RZ7),
the fluid passages (30, 31, 93, 94) or fluid passage portions (88, 89, 90, 91, 98, 99, 100, 101, 102, 103) of all hollow profile heating bodies (19, 92, 96) of a hollow profile heating body arrangement (80, 81) are combined connected in series to form a series fluid passage of first order,
**in that** arrangement the fluid flows successively through the fluid passages (30, 31, 93, 94) or fluid passage portions (88, 89, 90, 91, 98, 99, 100, 101, 102, 103) of the hollow profile heating bodies (19, 92, 96) of a hollow profile heating body arrangement (80, 81), beginning with the first hollow profile heating body (19, 92, 96) in the transport direction of the conveyor belts (6, 8) and ending with the last hollow profile heating body (19, 92, 96) in the transport direction of the conveyor belts (6, 8),
the series fluid passages of first order of the hollow profile heating body arrangements connected in series form a series fluid passage of second order, and
**in that** arrangement the fluid respectively flows in a fluid circuit (85) successively through the series fluid passages of first order beginning with the first hollow profile heating body arrangement (80) in the transport direction of the conveyor belts (6, 8) and ending with the last hollow profile heating body arrangement (81) in the transport direction of the conveyor belts (6, 8).

19. Apparatus according to one of the preceding claims **characterised in that**
the fluid passage (31, 94) or the fluid passage portions (90, 91, 101, 102, 103) of a hollow profile heating body (19, 92, 96) in the upper cross-sectional region (29) thereof and the fluid passage (30, 93) or the fluid passage portions (88, 89, 98, 99, 100) in the lower cross-sectional region (28) thereof are combined together to form a ring fluid passage or a plurality of ring fluid passage portions, at the one end of the hollow profile heating body (19, 92, 96),
the fluid passages (30, 31, 93, 94) or fluid passage portions (88, 89, 90, 91, 98, 99, 100, 101, 102, 103), which are combined to form a ring fluid passage or one or more ring fluid passage portions, have at the other end of the hollow profile heating body (19, 92, 96) hose connections (32, 33) for the incorporation thereof into a fluid circuit (68, 69, 71, 72, 83), and
the hose connection (32) for the fluid passage (30, 93) or the fluid passage portions (88, 89, 98, 99, 100) in the lower cross-sectional region (28) is the intake hose connection and the hose connection (33) for the fluid passage (31, 94) or the fluid passage portions (90, 91, 101, 102, 103) in the upper cross-sectional region (29) is the outlet hose connection for the fluid.

20. Apparatus according to claim 19 **characterised in that** each hollow profile heating body (19, 92, 96) in its upper cross-sectional region (29) and its lower cross-sectional region (28) has in each case at least two fluid passages (30, 31, 93, 94) through which the fluid flows in opposite relationship and which are combined to form ring fluid passages and of which each ring fluid passage can also be formed from the parallel connection of at least two fluid passage portions (88, 89, 90, 91, 98, 99, 100, 101, 102, 103).

21. Apparatus according to one of the preceding claims **characterised in that** arranged in each fluid circuit (68, 69, 71, 72, 83) and more specifically in the fluid return are a heat expansion vessel (77) with a fluid pump (67) and a temperature measuring probe (75) connected to a control device (74).

22. Apparatus according to claim 21 **characterised in that** the heat expansion vessel (77) is enlarged for temporary cooling of the fluid by means of a ring conduit (78) to form a heat exchanger.

23. Apparatus according to one of the preceding claims **characterised in that**
the hollow profile heating bodies (19, 92, 96) are screwed at the end to closure end portions (34, 35) whose cross-sectional profile are also provided in a manner corresponding to the cross-sectional profile of the hollow profile heating bodies (19, 92, 96) with one or more receiving bores (21) for heating bars (24) or have a receiving passage (97) for a heating plate or heating mat (95),
the closure end portions (34, 35) further have connecting passages (39, 44, 45) which make desired connections either between fluid passages (30, 31, 93, 94) or fluid passage portions (88, 89, 90, 91, 98, 99, 100, 101, 102, 103) in the upper cross-sectional region (29) and the lower cross-sectional region (28) with each other or between fluid passages (30, 31, 93, 94) or fluid passage portions (88, 89, 90, 91, 98, 99, 100, 101, 102, 103) in the upper and lower cross-sectional regions (29, 28) to hose connections (32, 33) which are brought out of the closure end portions (34, 35), and
the transitions between said connecting passages (39, 44, 45) of the closure end portions (34, 35) and the fluid passages (30, 31, 93, 94) or fluid passage portions (88, 89, 90, 91, 98, 99, 100, 101, 102, 103) of the hollow profile heating bodies (19, 92, 96) are sealed off by means of flat seals (36, 37) which are clamped under pressure between the ends of the hollow profile heating bodies (19, 92, 96) and the closure end portions (34, 35).

24. Apparatus according to one of the preceding claims **characterised in that**
each hollow profile heating body arrangement (11, 12, 18, 70, 79, 80, 81, 82) has a support frame which is enlarged with grid bars (56) arranged parallel to its longitudinal frames (55) to form a grid frame (55), and
the hollow profile heating bodies (19, 92, 96) are fixed on the grid frame (54) transversely to the grid bars (56) thereof either at mutually predetermined spacings (plate-shaped heating grid) or in immediately adjoining relationship (heating plate), more specifically having regard to thermal expansion of the hollow profile heating bodies (19, 92, 96), in particular in regard to the extent thereof.

25. Apparatus according to claim 24 **characterised in that**
the hollow profile heating bodies (19, 92, 96) are held to the grid bars (56) of the grid frame (54) at a plurality of points in clamping claws (57, 62), at the grid frame side, with profile heads (58, 63), more specifically in the form of releasable locking means,
the clamping claws (57, 62) with their profile heads (58, 63) engage into grooves (27) which are provided extending along the hollow profile heating bodies (19, 92, 96) in both side walls (25, 26) and have a groove profile adapted to the profile heads (58, 63) of the clamping claws (57, 62),
in the case of each hollow profile heating body (19, 92, 96) only one single one of its releasable locking means is additionally fixed in the condition of being locked to the grid frame (54), and
said additionally fixed releasable locking means is provided at the end of a respective hollow profile heating body (19, 92, 96), at which there are provided the hose connections (32, 33) for the fluid passages (30, 31, 93, 94) or the fluid passage portions (88, 89, 90, 91, 98, 99, 100, 101, 102, 103).

26. Apparatus with a downstream-arranged cooling station according to one of the preceding claims **characterised in that** the cooling plate of the cooling station (5) is embodied by a hollow profile heating body arrangement (12) with hollow profile heating bodies (19, 92, 96) without heat-producing means, whose fluid passages (30, 31, 93, 94) or fluid passage portions (88, 89, 90, 91, 98, 99, 100, 101, 102, 103) and whose receiving passage (97) for a heating plate or heating mat (95) or whose receiving bores (21) for heating bars (24) have a cooling fluid flowing therethrough.

## Revendications

1. Dispositif pour coller des pièces à oeuvrer (7) constituées de matériaux plans superposés, en particulier des pièces d'étoffe à coller entre elles pour vêtements, par exemple étoffe supérieure et entoilage, comportant deux bandes de transport (6, 8) susceptibles d'être entraînées à la même vitesse, entre lesquelles les pièces à oeuvrer (7) peuvent être transportées en direction de transport à partir d'une station de pose (2) tout d'abord à travers une station de chauffage (3) comportant au moins une zone de chauffage et ensuite à travers une station de pressage (4),
dans lequel
la zone de chauffage de la station de chauffage (3) comprend des corps chauffants à profil creux (19, 92, 96) orientés perpendiculairement à la direction de transport des bandes de transport (6, 8), agencés au-dessus et/ou au-dessous des bandes de transport (6, 8) et en forme de barreau, le long desquels glissent les bandes de transport (6, 8),
les corps chauffants à profil creux (19, 92, 96) pour former des plaques chauffantes ou des grilles chauffantes en forme de plaque sont regroupés pour former au moins un agencement de corps chauffants à profil creux (11, 12, 18, 70, 79, 80, 81, 82) avec conformation rectiligne ou recourbée en direction de transport, et
des générateurs de chaleur (24, 95) sous forme de barres chauffantes (24) susceptibles d'être chauffées par voie électrique ou sous forme de plaques chauffantes ou nappes chauffantes (95) susceptibles d'être chauffées par voie électrique peuvent être mis en place ou intégrés dans les corps chauffants à profil creux (19, 92, 96), et ceci avec bon contact thermo-conducteur avec ceux-ci,
**caractérisé en ce que**
les corps chauffants à profil creux (19, 92, 96) comprennent des canaux à fluide (30, 31, 93, 94) qui s'étendent dans leur direction longitudinale, les canaux à fluide (30, 31, 93, 94) se trouvent à l'intérieur de la zone de section supérieure (29) des corps chauffants à profil creux (19, 92, 96), laquelle est en contact avec l'une des bandes de transport (6, 8), et/ou à l'intérieur de la zone de section inférieure (28) qui est opposée à la zone de section supérieure (29), tandis que les générateurs de chaleur sont agencés dans la zone de section médiane (20) des corps chauffants à profil creux (19, 92, 96), et
les canaux à fluide (30, 31, 93, 94) sont traversés par un fluide présentant de bonnes propriétés d'accumulation thermique et de conduction thermique dans l'état de fonctionnement du dispositif.

2. Dispositif pour coller des pièces à oeuvrer (7) constituées de matériaux plans superposés, en particulier des pièces d'étoffe à coller entre elles pour vêtements, par exemple étoffe supérieure et entoilage, comportant deux bandes de transport (6, 8) susceptibles d'être entraînées à la même vitesse, entre lesquelles les pièces à oeuvrer (7) peuvent être transportées en direction de transport à partir d'une station de pose (2) tout d'abord à travers une station de chauffage (3) comportant au moins une zone de chauffage et ensuite à travers une station de pressage (4),
dans lequel
la zone de chauffage de la station de chauffage (3) comprend des corps chauffants à profil creux (19, 92, 96) orientés perpendiculairement à la direction de transport des bandes de transport (6, 8), agencés au-dessus et/ou au-dessous des bandes de transport (6, 8) et en forme de barreau, le long desquels glissent les bandes de transport (6, 8),
les corps chauffants à profil creux (19, 92, 96) pour former des plaques chauffantes ou des grilles chauffantes en forme de plaque sont regroupés pour former au moins un agencement de corps chauffants à profil creux (11, 12, 18, 70, 79, 80, 81, 82) avec conformation rectiligne ou recourbée en direction de transport, et
des générateurs de chaleur (24, 95) sous forme de barres chauffantes (24) susceptibles d'être chauffées par voie électrique ou sous forme de plaques chauffantes ou nappes chauffantes (95) susceptibles d'être chauffées par voie électrique peuvent être mis en place ou intégrés dans les corps chauffants à profil creux (19, 92, 96), et ceci avec bon contact thermo-conducteur avec ceux-ci,
**caractérisé en ce que**
les corps chauffants à profil creux du dispositif comprennent, outre un canal de réception (21, 97) pour un corps chauffant électrique (24, 95) ou pour un corps chauffant électrique intégré (24, 95), au moins un canal à fluide (30, 31, 93, 94) ou plusieurs canaux à fluide partiels (88, 89, 90, 91, 98, 99, 100, 101, 102, 103) agencés les uns à côté des autres, et le canal à fluide (30, 31, 93, 94) ou un canal à fluide partiel (88, 89, 90, 91, 98, 99, 100, 101, 102, 103) d'un corps chauffant à profil creux est relié par au moins un embout de fermeture (34, 35) à un autre canal à fluide ou à un autre canal à fluide partiel du même corps chauffant à profil creux, ou bien à un canal à fluide ou à un canal à fluide partiel d'un autre corps chauffant à profil creux, pour former au moins un circuit à fluide (68, 69, 71, 72, 83).

3. Dispositif selon l'une ou l'autre des revendications 1 et 2, **caractérisé en ce que** les canaux à fluide (30, 31, 93, 94) s'étendent sur toute la longueur des corps chauffants à profil creux (19, 92, 96).

4. Dispositif selon l'une des revendications 1 à 3, **caractérisé en ce que** plusieurs canaux à fluide partiels (88, 89, 90, 91, 98, 99, 100, 101, 102, 103) agencés les uns à côté des autres sont prévus dans la zone de section supérieure et/ou inférieure (29, 28) d'un corps chauffant à profil creux (19, 92, 96), à la place d'un canal à fluide (30, 31, 93, 94).

5. Dispositif selon l'une des revendications 2 à 4, **caractérisé en ce que** les canaux à fluide partiels (88, 89, 90, 91, 98, 99, 100, 101, 102, 103) dans la zone de section supérieure (29) et/ou dans la zone de section inférieure (28) d'un corps chauffant à profil creux (19, 96) sont branchés parallèlement les uns aux autres.

6. Dispositif selon l'une des revendications 2 à 5, **caractérisé en ce que** dans l'état de fonctionnement du dispositif, des canaux à fluide partiels (88, 89, 90, 91, 98, 99, 100, 101, 102, 103) situés les uns à côté des autres dans la zone de section supérieure (29) et/ou dans la zone de section inférieure (28) d'un corps chauffant à profil creux (19, 96) sont traversés par le fluide en alternance en sens opposés.

7. Dispositif selon l'une des revendications 2 à 6, **caractérisé en ce que** l'un des canaux à fluide partiels (99, 102) dans la zone de section supérieure (29) et/ou dans la zone de section inférieure (28) est un canal de refroidissement branché à un circuit d'agent réfrigérant et susceptible d'être mis en service et coupé selon les besoins.

8. Dispositif selon l'une des revendications précédentes, **caractérisé en ce que** les générateurs de chaleur à l'intérieur des corps chauffants à profil creux (19, 92, 96) sont des barres chauffantes électriques (24) adaptées à leur longueur, et **en ce que** les corps chauffants à profil creux (19, 92, 96) présentent dans la zone de section médiane (20) des perçages de réception (21) continus dans leur extension longitudinale pour recevoir les barres chauffantes (24).

9. Dispositif selon la revendication 8, **caractérisé en ce que** les corps chauffants à profil creux (92) présentent au milieu de leur zone de section (20) un perçage de réception (21) pour une barre chauffante électrique (24), et **en ce que** les canaux à fluide ou les canaux à fluide partiels (93, 94) dans la zone de section supérieure (29) et dans la zone de section inférieure (28) entourent le perçage de réception (21) en présentant une section circulaire.

10. Dispositif selon la revendication 8, **caractérisé en ce que** pour recevoir au moins deux barres chauffantes respectives (24), les corps chauffants à profil creux (19) sont pourvus, dans la zone de section médiane (20), d'un nombre correspondant de perçages de réception (21) parallèles les uns aux autres et continus en extension longitudinale des corps chauffants à profil creux (19), perçages qui sont ménagés les uns à côté des autres dans la zone de section médiane (20).

11. Dispositif selon l'une des revendications 1 à 7, **caractérisé en ce que** les générateurs de chaleur à l'intérieur des corps chauffants à profil creux (96) sont des plaques chauffantes ou des nappes chauffantes (95) électriques de longueur et de largeur adaptées à la longueur et à la largeur des corps chauffants à profil creux (96), **en ce que** les corps chauffants à profil creux (96) présentent un canal de réception (97) continu prévu dans leur zone de section médiane (20) pour recevoir une plaque chauffante ou une nappe chauffante (95), canal dont la section d'ouverture en forme de fente orientée sensiblement parallèlement à la face supérieure du corps chauffant à profil creux est adaptée à la section de la plaque chauffante ou de la nappe chauffante (95).

12. Dispositif selon l'une des revendications précédentes, **caractérisé en ce que** les corps chauffants à profil creux (19) d'un agencement de corps chauffants à profil creux (11, 12, 18, 70, 79, 80, 81, 82) de conformation recourbée concave ou convexe en direction de transport des pièces à oeuvrer (7) présentent une face supérieure (86, 87) adaptée à la courbure concave ou convexe.

13. Dispositif selon l'une des revendications précédentes, **caractérisé en ce que** les corps chauffants à profil creux (19, 92, 96) sont des profilés extrudés en aluminium.

14. Dispositif selon l'une des revendications 1 ou 3 à 13, **caractérisé en ce que** le fluide est une huile caloporteuse.

15. Dispositif selon l'une des revendications précédentes, **caractérisé en ce que** chaque zone de chauffage de la station de chauffage (3) présente, sur la face supérieure et/ou sur la face inférieure des bandes de transport (6, 8), un agencement de corps chauffants à profil creux (70),
**en ce que** chaque agencement de corps chauffants à profil creux (70) est subdivisé dans son extension le long des bandes de transport (6, 8) en zones de régulation successives (RZ 3 - RZ 4),
**en ce que** chaque zone de régulation (RZ 3 - RZ 4) d'un agencement de corps chauffant à profil creux (70), qui comprend au moins un corps chauffant à profil creux (19, 92, 96) comprend un propre circuit à fluide (71, 72),
et **en ce que** dans une zone de régulation (RZ 3 - RZ 4) qui comprend plusieurs corps chauffants à profil creux (19, 92, 96), le fluide traverse les canaux à fluide (30, 31, 93, 94) ou les canaux à fluide partiels (88, 89, 90, 91, 98, 99, 100, 101, 102, 103) des corps chauffants à profil creux (19, 92, 96) soit en série en commençant par son premier corps chauffant à profil creux (19, 92, 93) en direction de transport des bandes de transport (6, 8) et en terminant par son dernier corps chauffant à profil creux (19, 92, 96) en direction de transport des bandes de transport (6, 8), soit parallèlement.

16. Dispositif selon l'une des revendications 1 à 14, **caractérisé en ce que** chaque zone de chauffage de la station de chauffage (3) comprend, sur la face supérieure et/ou sur la face inférieure des bandes de transport (6, 8), au moins un agencement de corps chauffant à profil creux (11, 12),
**en ce que** chaque agencement de corps chauffant à profil creux (11, 12) représente une zone de régulation (RZ 1, RZ 2),
**en ce que** les canaux à fluide (30, 31, 93, 94) ou les canaux à fluide partiels (88, 89, 90, 91, 98, 99, 100, 101, 102, 103) de tous les corps chauffants à profil creux (19, 92, 96) d'un agencement de corps chauffants à profil creux (11, 12) sont branchés soit en série soit en parallèle les uns aux autres, **en ce que** pour un branchement en série les canaux à fluide (30, 31, 93, 94) ou des canaux à fluide partiels (88, 89, 90, 91, 98, 99, 100, 101, 102, 103) des corps chauffants à profil creux (19, 92, 96) d'un agencement de corps chauffants à profil creux (11, 12) sont réunis en un canal à fluide en série de premier degré, dans lequel le fluide traverse les corps successivement en commençant par le premier corps chauffant à profil creux (19, 92, 96) en direction de transport des bandes de transport (6, 8) et en terminant par le dernier corps chauffant à profil creux (19, 92, 96) dans la direction de transport des bandes de transport (6, 8).

17. Dispositif selon l'une des revendications 1 à 14, **caractérisé en ce que** chaque zone de chauffage de la station de chauffage (3) comprend, sur la face supérieure et/ou sur la face inférieure des bandes de transport (6, 8), au moins un agencement de corps chauffants à profil creux (79, 80, 81, 82),
**en ce que** les agencements de corps chauffants à profil creux (79, 80, 81, 82) prévus d'une part au-dessus des bandes de transport (6, 8) et d'autre part au-dessous des bandes de transport (6, 8) dans une station de chauffage (3) représentent chacun une zone de régulation (RZ 5, RZ 6),
**en ce que** les canaux à fluide (30, 31, 93, 94) ou les canaux à fluide partiels (88, 89, 90, 91, 98, 99, 100, 101, 102, 103) de tous les corps chauffants à profil creux (19, 92, 96) d'un agencement de corps chauffants à profil creux (79, 80, 81, 82) sont branchés en série et réunis en un canal à fluide en série de premier degré, **en ce que** le fluide traverse successivement les canaux à fluide (30, 31, 93, 94) ou les canaux à fluide partiels (88, 89, 90, 91, 98, 99, 100, 101, 102, 103) des corps chauffants à profil creux (19, 92, 96) d'un agencement de corps chauffants à profil creux (79, 80, 81, 82), en commençant par le premier corps chauffant à profil creux (19, 92, 96) en direction de transport des bandes de transport (6, 8) et en terminant par le dernier corps chauffant à profil creux (19,92, 96) dans la direction de transport des bandes de transport (6, 8),
**en ce que** les canaux à fluide en série de premier degré des agencements de corps chauffants à profil creux (79, 80, 81, 82) associés à une zone de régulation (RZ 5, RZ 6) forment, en étant branchés en série, un canal à fluide en série de deuxième degré,
et **en ce que** le fluide traverse successivement les canaux à fluide en série de premier degré dans un circuit à fluide respectif (83, 84), en commençant par le premier agencement de corps chauffants à profil creux (79, 80) en direction de transport des bandes de transport (6, 8) et en terminant par le dernier agencement de corps chauffants à profil creux (81, 82) dans la direction de transport des bandes de transport (6, 8).

18. Dispositif selon l'une des revendications 1 à 14, **caractérisé en ce que** chaque zone de chauffage de la station de chauffage (3) comprend, sur la face supérieure et sur la face inférieure des bandes de transport (6, 8), un agencement de corps chauffants à profil creux (80, 81),
**en ce que** les agencements de corps chauffants à profil creux (80, 81) prévus au-dessus des bandes de transport (6, 8) et au-dessous des bandes de transport (6, 8) dans une station de chauffage (3) représentent conjointement une zone de régulation (RZ 7),
**en ce que** les canaux à fluide (30, 31, 93, 94) ou les canaux à fluide partiels (88, 89, 90, 91, 98, 99, 100, 101, 102, 103) de tous les corps chauffants à profil creux (19, 92, 96) d'un agencement de corps chauffants à profil creux (80, 81) sont branchés en série et réunis en un canal à fluide en série de premier degré,
**en ce que** le fluide traverse successivement les canaux à fluide (30, 31, 93, 94) ou les canaux à fluide partiels (88, 89, 90, 91, 98, 99, 100, 101, 102, 103) des corps chauffants à profil creux (19, 92, 96) d'un agencement de corps chauffants à profil creux (80, 81), en commençant par le premier corps chauffant à profil creux (19, 92, 96) en direction de transport des bandes de transport (6, 8) et en terminant par le dernier corps chauffant à profil creux (19,92) dans la direction de transport des bandes de transport (6, 8),
**en ce que** les canaux à fluide en série de premier degré des agencements de corps chauffants à profil creux forment, en étant branchés en série, un canal à fluide en série de deuxième degré,
et **en ce que** le fluide traverse successivement les canaux à fluide en série de premier degré dans un circuit à fluide respectif (85), en commençant par le premier agencement de corps chauffants à profil creux (80) en direction de transport des bandes de transport (6, 8) et en terminant par le dernier agencement de corps chauffants à profil creux (81) dans la direction de transport des bandes de transport (6, 8).

19. Dispositif selon l'une des revendications précédentes, **caractérisé en ce que** le canal à fluide (31, 94) ou les canaux à fluide partiels (90, 91, 101, 102, 103) d'un corps chauffant à profil creux (19, 92, 96) dans sa zone de section supérieure (29), et le canal à fluide (30, 93) ou les canaux à fluide partiels (88, 89, 98, 99, 100) dans sa zone de section inférieure (28) sont réunis à une extrémité du corps chauffant à profil creux (19, 92, 96) pour former un canal à fluide annulaire ou plusieurs canaux à fluide partiels annulaires,
**en ce que** les canaux à fluide (30, 31, 93, 94) ou les canaux à fluide partiels (88, 89, 90, 91, 98, 99, 100, 101, 102, 103) réunis en un canal à fluide annulaire ou en un ou en plusieurs canaux à fluide partiels annulaires (30, 31, 93, 94) présentent à l'autre extrémité du corps chauffant à profil creux (19, 92, 96) des raccords à tuyau (32, 33) pour leur intégration dans un circuit à fluide (68, 69, 71, 72, 83), et
**en ce que** le raccord à tuyau (32) pour le canal à fluide (30, 93) ou pour les canaux à fluide partiels (88, 89, 98, 99, 100) dans la zone de section inférieure (28) est le raccord à tuyau d'entrée, et le raccord à tuyau (33) pour le canal à fluide (31, 94) ou pour les canaux à fluide partiels (90, 91, 101, 102, 103) dans la zone de section supérieure (29) est le raccord à tuyau de sortie pour le fluide.

20. Dispositif selon la revendication 19, **caractérisé en ce que** chaque corps chauffant à profil creux (19, 92, 96) présente dans sa zone de section supérieure (29) et dans sa zone de section inférieure (28) au moins deux canaux à fluide respectifs (30, 31, 93, 94) traversés par le fluide en sens opposés et réunis en canaux à fluide annulaires, dont chaque canal à fluide annulaire peut également être formé par le branchement parallèle d'au moins deux canaux à fluides partiels (88, 89, 90, 91, 98, 99, 100, 101, 102, 103).

21. Dispositif selon l'une des revendications précédentes, **caractérisé en ce qu'**il est prévu dans chaque circuit à fluide (68, 69, 71, 72, 83), à savoir dans le retour de fluide, un récipient de dilatation thermique (77) comportant une pompe à fluide (67) et une sonde de mesure de température (75) relié à un dispositif de commande (74).

22. Dispositif selon la revendication 21, **caractérisé en ce que** le récipient de dilatation thermique (77) est élargi au moyen d'une conduite annulaire (78) pour un refroidissement temporaire du fluide, pour former un échangeur de chaleur.

23. Dispositif selon l'une des revendications précédentes, **caractérisé en ce que** les corps chauffants à profil creux (19, 92, 96) sont vissés du côté frontal avec des embouts de fermeture (34, 35) dont le profil en section est pourvu, en correspondance du profil en section des corps chauffants à profil creux (19, 92, 96), également d'un ou de plusieurs perçages de réception (21) pour des barres chauffantes (24), ou bien présentent un canal de réception (97) pour une plaque chauffante ou pour une nappe chauffante (95),
**en ce que** les embouts de fermeture (34, 35) présentent en outre des canaux de liaison (39, 44, 45) qui établissent des liaisons désirées soit entre les canaux à fluide (30, 31, 93, 94) ou les canaux à fluide partiels (88, 89, 90, 91, 98, 99, 100, 101, 102, 103) dans la zone de section supérieure (29) et dans la zone de section inférieure (28) entre eux, soit entre les canaux à fluide (30, 31, 93, 94) ou les canaux à fluide partiels (88, 89, 90, 91, 98, 99, 100, 101, 102, 103) dans la zone de section supérieure et/ou inférieure (29, 28) et les raccords à tuyau (32, 33) menés hors des embouts de fermeture (34, 35),
et **en ce que** les transitions entre ces canaux de liaison (39, 44, 45) des embouts de fermeture (34, 35) et les canaux à fluide (30, 31, 93, 94) ou les canaux à fluide partiels (88, 89, 90, 91, 98, 99, 100, 101, 102, 103) des corps chauffants à profil creux (19, 92, 96) sont étanchées au moyen de joints plats (36, 37) qui sont serrés sous pression entre les faces frontales des corps chauffants à profil creux (19, 92, 96) et les embouts de fermeture (34, 35).

24. Dispositif selon l'une des revendications précédentes, **caractérisé en ce que** chaque agencement de corps chauffants à profil creux (11, 12, 18, 70, 79, 80, 81, 82) comprend un cadre porteur qui est élargi par des barreaux de grille (56) agencés parallèlement à son cadre longitudinal (55) pour former un cadre à grille (54),
**en ce que** sur le cadre à grille (54), perpendiculairement à ses barreaux de grille (56), sont fixés les corps chauffants à profil creux (19, 92, 96) soit à des distances mutuelles prédéterminées (grille chauffante en forme de plaque) soit de façon directement adjacente (plaque chauffante), et ceci en prenant en compte la dilatation thermique des corps chauffants à profil creux (19, 92, 96) en particulier dans leur extension.

25. Dispositif selon la revendication 24, **caractérisé en ce que** les corps chauffants à profil creux (19, 92, 96) au niveau des barreaux de grille (56) du cadre à grille (54) sont retenus plusieurs fois dans des griffes de serrage (57, 62) côté cadre à grille comportant des têtes profilées (58, 63), et ceci sous forme de verrouillages détachables,
**en ce que** les griffes de serrage (57, 62) s'engagent par leurs têtes profilées (58, 63) dans des gorges (27) qui sont prévues en extension des corps chauffants à profil creux (19, 92, 96) dans les deux parois latérales (25, 26) et présentent un profil de gorge adapté aux têtes profilées (58, 63) des griffes de serrage (57, 62),
**en ce que** pour chaque corps chauffant à profil creux (19, 92, 96), dans l'état verrouillé sur le cadre à grille (54), un seul de ses verrouillages détachables est fixé en supplément,
et **en ce que** ce verrouillage détachable fixé en supplément est prévu à l'extrémité respective d'un corps chauffant à profil creux (19, 92, 96), à laquelle sont prévus les raccords à tuyau (32, 33) pour les canaux à fluide (30, 31, 93, 94) ou pour les canaux à fluide partiels (88, 89, 90, 91, 98, 99, 100, 101, 102, 103).

26. Dispositif comportant une station de refroidissement agencée en aval, selon l'une des revendications précédentes, **caractérisé en ce que** la plaque de refroidissement de 1a station de refroidissement (5) est réalisée par un agencement de corps chauffants à profil creux (12) comportant des corps chauffants à profil creux (19, 92, 96) sans échangeur de chaleur, dont les canaux à fluide (30, 31, 93, 94) ou les canaux à fluide partiels (88, 89, 90, 91, 98, 99, 100, 101, 102, 103) et dont le canal de réception (97) pour une plaque chauffante ou pour une nappe chauffante (95) ou encore dont les perçages de réception (21) pour les barres chauffantes (24) sont traversés par un liquide réfrigérant.
